# EUROPÄISCHE PATENTSCHRIFT

(11) **EP 2 766 123 B1**
(45) Veröffentlichungstag und Bekanntmachung des Hinweises auf die Patenterteilung: **30.09.2015**
(21) Anmeldenummer: 11773167.9
(22) Anmeldetag: 10.10.2011
(51) Int. Cl.: B02C 19/18

(54) **VERFAHREN ZUR FRAGMENTIERUNG UND/ODER VORSCHWÄCHUNG VON MATERIAL MITTELS HOCHSPANNUNGSENTLADUNGEN**
METHOD FOR FRAGMENTING AND/OR PRE-WEAKENING MATERIAL USING HIGH-VOLTAGE DISCHARGES
PROCÉDÉ DESTINÉ À FRAGMENTER ET/OU À PRÉ-AFFAIBLIR UN MATÉRIAU AU MOYEN DE DÉCHARGES À HAUTE TENSION

(43) Veröffentlichungstag der Anmeldung: 20.08.2014
(73) Patentinhaber: Selfrag AG, 3210 Kerzers (CH)
(72) Erfinder: AHLQVIST JEANNERET, Helena, CH-1474 Bollion (CH); MÜLLER-SIEBERT, Reinhard, CH-3013 Bern (CH); FEITKENHAUER, Heiko, 22589 Hamburg (DE); WEH, Alexander, CH-3007 Bern (CH); MONTI DI SOPRA, Fabrice, CH-3604 Thun (CH); HOPPÉ, Peter, 76297 Stutensee (DE); SINGER, Josef, 76344 Eggenstein-Leopoldshafen (DE); GIESE, Harald, 76297 Stutensee (DE); LEBER, Klaus, 76689 Karlsdorf-Neuthard (DE)
(74) Vertreter: Münch, Martin Walter
(86) Internationale Anmeldenummer: PCT/CH2011/000242
(87) Internationale Veröffentlichungsnummer: WO 2013/053066

(56) Entgegenhaltungen:
- EP-A2- 1 243 339
- WO-A1-99/03588
- WO-A1-2007/093063
- DE-A1- 10 346 650
- DE-B3- 10 302 867
- FR-A- 1 341 851
- GB-A- 1 284 426
- JP-A- 10 057 832
- JP-B1- 46 026 574
- RU-C1- 2 347 619
- SU-A1- 874 183
- DATABASE WPI Week 199230 Thomson Scientific, London, GB; AN 1992-247817 XP002300057, -& SU 888 355 A1 (YUTKIN L A) 7. November 1991 (1991-11-07)
- DATABASE WPI Week 198026 Thomson Scientific, London, GB; AN 1980-F6933C XP002683386, -& SU 697 188 A1 (SHAMARIN YU E) 25. November 1979 (1979-11-25)

## Beschreibung

### TECHNISCHES GEBIET

Die Erfindung betrifft Verfahren zur Fragmentierung und/oder Vorschwächung von Material mittels Hochspannungsentladungen, eine Hochspannungselektrode für einen Prozessraum zur Durchführung der Verfahren, einen Prozessraum mit einer solchen Hochspannungselektrode zur Durchführung der Verfahren, einen Prozessbehälter bildend einen solchen Prozessraum sowie eine Anlage zur Fragmentierung und/oder Vorschwächung von Material mittels Hochspannungsentladungen mit einem solchen Prozessbehälter gemäss den Oberbegriffen der unabhängigen Patentansprüche.

### STAND DER TECHNIK

Aus dem Stand der Technik ist es bekannt, Materialstücke, beispielsweise aus Beton oder Gestein, mittels gepulster Hochspannungsentladungen zu zerkleinern oder vorzuschwächen, d.h. derartig mit Rissen zu versehen, dass diese in einem nachgeschalteten mechanischen Zerkleinerungsprozess einfacher zerkleinert werden können.

Hierzu wird das zu zerkleinernde bzw. vorzuschwächende Material zusammen mit einer Prozessflüssigkeit, beispielsweise Wasser, in einen Prozessraum eingebracht, in welchem zwischen zwei Elektroden Hochspannungsentladungen erzeugt werden. Dabei wird grundsätzlich zwischen zwei verschiedenen Wirkmechanismen unterschieden.

Bei der sogenannten elektrohydraulischen Einwirkung auf das zu zerkleinernde bzw. vorzuschwächende Material führt der Entladungspfad ausschliesslich durch die Prozessflüssigkeit, so dass Schockwellen in der Prozessflüssigkeit ausgelöst werden, welche auf das zu zerkleinernde bzw. zu schwächende Material einwirken. Dieser Wirkmechanismus weist jedoch den Nachteil auf, dass nur ein geringer Anteil der zur Erzeugung der Hochspannungsentladungen benötigten Energie der Zerkleinerung bzw. Vorschwächung des Materials dient. Entsprechend werden bei der elektrohydraulischen Einwirkung zur Erzielung relativ bescheidener Zerkleinerungs- bzw. Schwächungsleistungen grosse Energiemengen benötigt, deren Bereitstellung zudem mit einem hohen apparatetechnischen Aufwand verbunden ist. Auch ist eine Fragmentierung oder Schwächung relativ fester Materialien mit einer elektrohydraulischen Einwirkung praktisch nicht möglich.

Bei der sogenannten elektrodynamischen Einwirkung führt der Entladungspfad zumindest teilweise durch das zu zerkleinernde bzw. zu schwächende Material, so dass im Material selbst eine Schockwelle erzeugt wird. Mit diesem Wirkmechanismus kann ein deutlich höherer Anteil der aufgewendeten Energiemenge für die Fragmentierung oder Vorschwächung des Materials genutzt werden als bei der elektrohydraulischen Einwirkung und es können auch deutlich festere Materialien fragmentiert bzw. vorgeschwächt werden.

Aus den folgenden Dokumenten sind Verfahren und Vorrichtungen auf diesem oder benachbarten Gebieten bekannt:
Aus WO 99/03588 A1 sind Hochspannungsfragmentierungsanlagen bekannt, bei denen das fragmentierte Material die Prozesszone über die Öffnungen einer als Sieb ausgebildeten Elektrode verlässt. Dieses geschieht infolge von Schwerkraftförderung oder mittels einer in der Prozesszone erzeugten intensiven Prozessflüssigkeitsströmung. Im letztgenannten Fall dient die Prozessflüssigkeit dem Abtransport des fragmentierten Materials und wird im Kreislauf zirkuliert.
Aus EP 1 243 339 A2 ist ein elektrodynamisches Fragmentierungsverfahren bekannt, bei welchem das auf Zielgrösse fragmentierte Material über einen als Sieb dienenden Absaugkorb zusammen mit Prozessflüssigkeit aus dem Prozessbehälter abgesaugt wird und sodann in einer Sedimentierwanne abgeschieden wird. Die von der Partikelfracht befreite Prozessflüssigkeit wird sodann wieder in den Prozessbehälter zurückgeführt.
Aus DE 103 46 650 A1 ist ein Prozessgefäss für die elektrodynamische Fragmentierung von Material bekannt, welches in seinem Boden mehrere Öffnungen zum Zu- und Abführen von Prozessflüssigkeit aufweist sowie eine zentrale Öffnung zum Abführen des fragmentierten Materials.
Aus RU 2 347 619 C1 ist eine Elektrodenanordnung für die Erzeugung elektrohydraulischer Pulse bekannt, bei welcher die zentrale Hochspannungselektrode an ihrem Arbeitsende einen umlaufenden ringförmigen Wulst aufweist und vor diesem Wulst mehrere radiale Bohrungen, die von einer zentralen Bohrung in der Hochspannungselektrode her mit Prozessflüssigkeit beaufschlagt werden können.
Aus SU 874 183 A1 ist ein "Colloid Powder Dispenser" bekannt, welcher eine Elektrodenanordnung beinhaltet.
Aus JP 10 057832 A ist eine Anordnung zur Fragmentierung von Gestein mittels Hochspannungsentladungen bekannt, bei welcher Prozessflüssigkeit über eine zentrale Bohrung in der Hochspannungselektrode zugeführt wird.
Aus WO 2007/093063 A1 sind Elektrodenanordnungen für die elektrodynamische Fragmentierung von Material bekannt, welche eine austauschbare Elektrodenspitze aufweisen.
Aus DE 103 02 867 B3 ist ein Verfahren zur rechnergestützten Prozessführung einer Fragmentierungsanlage bekannt, bei welchem der Entladewiderstand und die Zündverzugszeit ermittelt und zum Steuern der Anlage verwendet werden, indem in Abhängigkeit von diesen der Elektrodenabstand und die Materialfüllung eingestellt werden.
Aus GB 1 284 426 A ist eine Vorrichtung zur elektrohydraulischen Zerkleinerung von Material mit mehreren Elektrodenanordnungen bekannt, welche hintereinander in einem geneigten rohrförmigen Prozesskanal angeordnet sind. Prozesswasser wird jeweils über seitliche Düsen direkt in den jeweiligen Elektrodenzwischenraum eingedüst. Überschüssiges Prozesswasser verlässt den Prozessraum über einen Überlauf. Am unteren Ende des Prozesskanals wird das fragmentierte Material mittels einer Fördervorrichtung aus dem Prozesskanal abgeführt und anschliessend gesiebt. Das auf dem Sieb verbleibende Grobmaterial wird am oberen Ende des Prozesskanals wieder in den Prozess gegeben, zur weiteren Zerkleinerung.
Aus SU 888 355 A1 ist eine Vorrichtung zur Fragmentierung von Material mittels Hochspannungsentladungen bekannt, bei welcher durch mehrere Öffnungen im Boden des Prozessgefässes Prozessflüssigkeit eingedüst wird, welche das fragmentierte Material nach oben wegführt. Das ausreichend feine Material wird dabei von der Prozessflüssigkeitsströmung aus der Vorrichtung geführt, während sich das noch unzureichend zerkleinerte Material an einem schrägen Sieb oberhalb der Prozesszone abscheidet und anschliessend wieder in den Prozess eingebracht wird, zur weiteren Zerkleinerung.
Aus JP 46 026574 B1 ist eine Vorrichtung zur Behandlung von Material mit einer mit Prozessflüssigkeit gefluteten Prozesszone bekannt, in welcher das Material zerkleinert wird.
Aus SU 697 188 A1 ist eine Vorrichtung zur elektrohydraulischen Fragmentierung von Material mittels Hochspannungsentladungen bekannt, bei welcher das fragmentierte Material durch eine Prozessflüssigkeitsströmung nach oben weggeführt und aus dem Prozessraum entfernt wird. Die um die Partikelfracht erleichterte Prozessflüssigkeitsströmung wird in den Prozessraum zurückgeführt.
Aus FR 1 341 851 A sind Vorrichtungen zur elektrohydraulischen Fragmentierung von Material bekannt, bei denen Prozessflüssigkeit mittels einer Pumpe in den Prozessraum gefördert wird.

Indes kann jedoch auch bei den heute bekannten elektrodynamischen Verfahren der energetische Wirkungsgrad und die Fähigkeit zur Zerkleinerung bzw. Schwächung harter und spröder Materialien nicht als zufriedenstellend angesehen werden. Auch hat sich gezeigt, dass es bei den heute bekannten Verfahren zur Fragmentierung bzw. Vorschwächung von Materialien mittels Hochspannungsentladungen bei einigen Materialien, wie z.B. Beton, nach einer anfänglich vorwiegend elektrodynamischen Einwirkung auf das Material relativ schnell zu einem Wechsel zu einer im Wesentlichen elektrohydraulischen Einwirkung kommt, mit dem Effekt, dass der Wirkungsgrad des Zerkleinerungs- bzw. Vorschwächungsprozesses rapide abnimmt oder die Hochspannungsentladungen schlimmstenfalls sogar gar keine Zerkleinerung oder Vorschwächung des Materials mehr bewirken. Dieses Phänomen macht derartige Verfahren heute für bestimmte Materialien unwirtschaftlich oder gar unbrauchbar.

### DARSTELLUNG DER ERFINDUNG

Es stellt sich deshalb die Aufgabe, Verfahren und Vorrichtungen zur Fragmentierung bzw. Vorschwächung von Materialien mittels Hochspannungsentladungen zur Verfügung zu stellen, welche die Nachteile des Standes der Technik nicht aufweisen oder zumindest teilweise vermeiden.

Diese Aufgabe wird von den Gegenständen der unabhängigen Patentansprüche gelöst.

Gemäss diesen betrifft ein erster Aspekt der Erfindung ein Verfahren zur Fragmentierung und/oder Schwächung von Material, bevorzugterweise von Gesteinsmaterial oder Erz, mittels Hochspannungsentladungen. Unter einer Fragmentierung wird eine Zerkleinerung des Materials verstanden, unter einer Schwächung (auch als Vorschwächung bezeichnet) wird eine Erzeugung von internen Rissen im Material verstanden, welche eine weitere insbesondere mechanische Zerkleinerung des Materials erleichtert. Gemäss diesem Verfahren wird das zu fragmentierende bzw. zu schwächende Material zusammen mit einer Prozessflüssigkeit in einen Prozessraum eingebracht, in welchem sich zwei Elektroden mit einem Abstand gegenüberstehen und so zwischen sich eine Hochspannungsentladungsstrecke innerhalb des Prozessraumes bilden. Dabei werden das zu fragmentierende bzw. zu schwächende Material und die Prozessflüssigkeit derartig in dem Prozessraum angeordnet, dass der Bereich zwischen den beiden Elektroden mit zu fragmentierendem bzw. zu schwächendem Material und Prozessflüssigkeit gefüllt ist. Zwischen den beiden Elektroden werden Hochspannungsentladungen erzeugt, um das in den Prozessraum eingebrachte Material zu Fragmentieren und/oder zu Schwächen. Dabei wird während dem Fragmentieren bzw. Schwächen des Materials wird Prozessflüssigkeit aus dem Prozessraum abgeführt und Prozessflüssigkeit in den Prozessraum zugeführt, wobei die zugeführte Prozessflüssigkeit eine geringere elektrische Leitfähigkeit aufweist als die abgeführte Prozessflüssigkeit. Bevorzugterweise liegt die Leitfähigkeit der zugeführten Prozessflüssigkeit im Bereich zwischen 0.2 mikro-Siemens pro cm und 5000 mikro-Siemens pro cm.

Es hat sich gezeigt, dass sich durch diese Massnahme der energetische Wirkungsgrad und die Fähigkeit zur Zerkleinerung harter und spröder Materialien deutlich verbessern lässt und bei problematischen Materialien ein Wechsel von einer elektrodynamischen Einwirkung zu einer elektrohydraulischen Einwirkung verhindern oder zumindest verlangsamen lässt.

Erfindungsgemäss wird die elektrische Leitfähigkeit der im Prozessraum befindlichen Prozessflüssigkeit, die elektrische Leitfähigkeit der aus dem Prozessraum abgeführten Prozessflüssigkeit und/oder der Entladungswiderstand zwischen den zwei Elektroden ermittelt und in Abhängigkeit von den ermittelten Werten die Zuführung von Prozessflüssigkeit in den Prozessraum und/- oder, wo zutreffend, die Konditionierung der Prozessflüssigkeit verändert, bevorzugterweise geregelt. Auf diese Weise lässt sich eine stabile Prozessführung automatisieren.

Bevorzugterweise erfolgt das Abführen und Zuführen der Prozessflüssigkeit gleichzeitig, da dies die Ausbildung einer Spülströmung ermöglicht, mit welcher gezielt bestimmte Bereiche des Prozessraumes erfasst werden können.

Sind dabei die zu- und abgeführten Prozessflüssigkeitsvolumina im Wesentlichen identisch, was ebenfalls bevorzugt ist, so wird es hierdurch möglich, eine Fluktuation des Prozessflüssigkeitsspiegels im Prozessraum zu verhindern oder zumindest in engen Grenzen zu halten, was insbesondere für kontinuierliche Verfahren wünschenswert ist.

Dabei kann das Zu- und Abführen von Prozessflüssigkeit kontinuierlich oder intervallweise erfolgen, je nach Prozessführung. Bei einem gleichzeitigen kontinuierlichen Zu- und Abführen von Prozessflüssigkeit ergibt sich der Vorteil, dass eine kontinuierliche Spülströmung möglich wird, mit quasistationären Leitfähigkeitszuständen in der von der Spülströmung erfassten Prozessraumzone. Erfolgt das gleichzeitige Zu- und Abführen von Prozessflüssigkeit intervallweise, so lässt sich auch mit geringen Austauschmengen durch kurzzeitige intensive Durchströmung eine gute Spülung bestimmter Zonen des Prozessraumes realisieren.

Ebenso ist es jedoch auch vorgesehen, das Abführen und Zuführen der Prozessflüssigkeit zeitlich versetzt durchzuführen, mit dem Effekt, dass eine ausgeprägte Fluktuation des Prozessflüssigkeitsspiegels im Prozessraum stattfindet. Je nach geometrischer Ausgestaltung des Prozessraumes kann dies für eine gute Spülwirkung vorteilhaft sein. Sind dabei die zu- und abgeführten Prozessflüssigkeitsvolumina im Wesentlichen identisch, was ebenfalls bevorzugt ist, so fluktuiert der Prozessflüssigkeitsspiegels im Prozessraum zwischen zwei stabilen Flüssigkeitsständen.

Als Spezialfall ist hier auch vorgesehen, dass zuerst praktisch die gesamte Prozessflüssigkeit aus dem Prozessraum abgeführt wird und sodann bevorzugterweise gleich viel Prozessflüssigkeit in den Prozessraum zugeführt wird, wobei hierzu zweckmässigerweise die Erzeugung von Hochspannungsentladungen zwischen den zwei Elektroden unterbrochen wird.

Ebenso sind natürlich auch Varianten vorgesehen, bei denen das Zu- oder Abführen von Prozessflüssigkeit kontinuierlich erfolgt und das Ab- oder Zuführen intervallweise erfolgt, wodurch es ebenfalls zu einer Fluktuation des Prozessflüssigkeitsspiegels im Prozessraum kommt, welche sich bei einer Identität der pro Intervall zu- und abgeführten Prozessflüssigkeitsmengen ebenfalls zwischen zwei stabilen Flüssigfkeitsständen bewegt. Je nach Geometrie des Prozessraumes und gewünschter Prozessführung kann dies vorteilhafte Wirkungen auf eine Durchmischung von vorhandener und neu zugeführter Prozessflüssigkeit haben.

In einer weiteren bevorzugten Ausführungsform des Verfahrens wird die abgeführte Prozessflüssigkeit einem Konditionierungsprozess unterzogen, in welchem ihre elektrische Leitfähigkeit reduziert wird. Sodann wird sie vollständig oder teilweise wieder dem Prozessraum zugeführt. Hierdurch wird es möglich, die aus dem Prozessraum abgeführte Prozessflüssigkeit ganz oder teilweise wieder als Prozessflüssigkeit für den Fragmentierungs- bzw. Vorschwächungsprozess im Prozessraum zu verwenden.

Dabei erfolgt die Konditionierung der Prozessflüssigkeit bevorzugterweise durch einen Entzug von Ionen, durch Verdünnung mit Prozessflüssigkeit geringerer Leitfähigkeit, durch Entzug von Feinmaterial, durch Veränderung des pH-Wertes der Prozessflüssigkeit und/oder durch Hinzufügen von Komplexbildnern. Diese einzelnen Massnahmen sind dem Fachmann geläufig und müssen deshalb an dieser Stelle nicht weiter erläutert werden.

Weiter ist es bei den beiden zuvor erwähnten Ausführungsformen des Verfahrens von Vorteil, dass der Prozessraum zur Bildung eines Prozessflüssigkeitskreislaufes mit dem Ein- und Auslass einer Prozessflüssigkeitsaufbereitungsanlage zur Herabsetzung der elektrischen Leitfähigkeit der Prozessflüssigkeit verbunden wird und Prozessflüssigkeit in diesem Kreislauf zirkuliert wird. Dabei wird an einer ersten Stelle des Prozessraumes Prozessflüssigkeit aus dem Prozessraum entnommen und der Prozessflüssigkeitsaufbereitungsanlage zugeführt. In der Prozessflüssigkeitsaufbereitungsanlage wird sie dann in ihrer elektrischen Leitfähigkeit reduziert, z.B. mittels der zuvor erwähnten Massnahmen, und sodann vollständig oder teilweise an einer zweiten Stelle des Prozessraumes wieder in den Prozessraum zurückgeführt. Derartige Verfahren weisen den Vorteil auf, dass der Verbrauch an Prozessflüssigkeit sehr gering gehalten werden kann und es gleichzeitig möglich ist, auch die Mengen an Abfallstoffen, welche entsorgt werden müssen, sehr gering zu halten.

Bevorzugterweise erfolgt bei dem erfindungsgemässen Verfahren die Zuführung von Prozessflüssigkeit in den Prozessraum derartig, dass eine gezielte Einbringung der Prozessflüssigkeit in die Reaktionszone zwischen den beiden Elektroden resultiert. Unter der Reaktionszone wird die Zone des Prozessraumes verstanden, in welcher typischerweise die Hochspannungsentladungen stattfinden. Hierdurch wird es möglich, selbst mit kleinen Mengen zugeführter Prozessflüssigkeit den Fragmentierungs- bzw. Schwächungsprozess massgeblich zu beeinflussen. Oftmals ist die Prozessflüssigkeitsqualität in den übrigen Zonen des Prozessraumes unwichtig für den Prozess bzw. von untergeordneter Bedeutung, so dass ein intensives Spülen derselben keinen Nutzen stiften würde und lediglich den anlagentechnischen Aufwand vergrössern würde.

Weiter ist es bevorzugt, dass die Zu- und Abführung von Prozessflüssigkeit derartig erfolgt, dass die zugeführte Prozessflüssigkeit die Reaktionszone zwischen den beiden Elektroden durchströmt, insbesondere von oben nach unten oder von unten nach oben oder in einer Richtung vom Zentrum der Reaktionszone radial nach aussen. Eine derartige Strömungsausprägung weist den Vorteil auf, dass alte Prozessflüssigkeit und darin enthaltene Feinpartikel aus der Reaktionszone herausgespült werden und in der Reaktionszone im Wesentlichen frisch zugeführte Prozessflüssigkeit vorhanden ist.

Mit Vorteil erfolgt die Zuführung von Prozessflüssigkeit in den Prozessraum über eine der Elektroden oder über beide Elektroden. Hierdurch kann auf separate Zuführungsanordnungen verzichtet werden.

Dabei ist es bevorzugt, dass eine Zuführung von Prozessflüssigkeit über eine oder mehrere stirnseitig an der jeweiligen Elektrode angeordnete Zuführungsöffnungen erfolgt, und zwar mit Vorteil über eine zentrale Zuführungsöffnung und/oder über mehrere konzentrisch um das Elektrodenzentrum angeordnete Zuführungsöffnungen. Dies hat den Vorteil, dass praktisch zwangsläufig eine vorteilhafte Zuführung der Prozessflüssigkeit im Bereich der Reaktionszone des Prozessraumes erfolgt.

Werden dabei eine oder zwei stabförmige Elektroden verwendet und erfolgt die Zuführung von Prozessflüssigkeit über eine oder mehrere am Umfang der jeweiligen Elektrode angeordnete Zuführungsöffnungen, insbesondere über mehrere gleichmässig am Elektrodenumfang verteilte Zuführungsöffnungen, was bevorzugt ist, so ergibt sich der Vorteil, dass eine sehr gezielte Zuführung der Prozessflüssigkeit in die Reaktionszone möglich wird.

In jedem Fall ist es von Vorteil, wenn die Zuführung der Prozessflüssigkeit zu den Zuführungsöffnungen über eine zentrale Zuführungsbohrung in der jeweiligen Elektrode erfolgt, da so einfach aufgebaute kostengünstige Elektroden zum Einsatz kommen können und eine zentrale Längsbohrung in einer Hochspannungselektrode zudem den geringsten Einfluss auf deren Stromleitfähigkeit im bestimmungsgemässen Betrieb hat.

In noch einer weiteren bevorzugten Ausführungsform des Verfahrens kommen eine oder zwei von einem Isolator umgebene Elektroden zum Einsatz. Dabei erfolgt die Zuführung von Prozessflüssigkeit über den Isolator einer oder beider Elektroden. Hierdurch ergibt sich der Vorteil, dass eine elektrodennahe Zuführung über verschleissarme, nicht stromführende Bauteile möglich ist, so dass die eigentliche Hochspannungselektrode, welche als Verbrauchmaterial anzusehen ist, vom Aufbau her einfach und damit kostengünstig gestaltet werden kann.

Dabei ist es weiter bevorzugt, dass die Zuführung von Prozessflüssigkeit über eine oder mehrere stirnseitig am jeweiligen Isolator angeordnete Zuführungsöffnungen erfolgt, und zwar bevorzugterweise über mehrere konzentrisch um das Elektrodenzentrum angeordnete Zuführungsöffnungen am jeweiligen Isolator, da so eine gleichmässige Zuführung in die Reaktionszone möglich ist.

In weiteren bevorzugten Ausführungsform des Verfahrens erfolgt die Zuführung von Prozessflüssigkeit über eine Anordnung von Zuströmdüsen oder über einen Ringspalt, welche bzw. welcher die jeweilige Elektrode oder deren Isolator konzentrisch umgibt.

In noch einer weiteren bevorzugten Ausführungsform des Verfahrens wird ein Prozessraum bereitgestellt, bei dem die beiden Elektroden in Schwerkraftrichtung gesehen übereinander angeordnet sind und bei welchem die untere Elektrode am Boden des Prozessraumes gebildet ist. Derartige Prozessräume haben sich als besonders geeignet erwiesen, da bei entsprechender Ausgestaltung eine schwerkraftbewirkte Förderung des zu fragmentierenden bzw. zu schwächenden Materials in die Reaktionszone und auch ein schwerkraftbewirkter Austrag des fragmentierten bzw. vorgeschwächten Materials aus dieser und aus dem Prozessraum möglich wird und somit auf separate Fördermittel für diesen Zweck verzichtet werden kann.

Dabei ist es bevorzugt, dass die Zuführung von Prozessflüssigkeit und/oder die Abführung von Prozessflüssigkeit über eine oder mehrere Abführungsöffnungen am Boden des Prozessraumes erfolgt. Dies weist den Vorteil auf, dass eine Spülströmung im Bereich des Bodens erzeugt werden kann, mit welcher sich dort absetzende Feinpartikel aus dem Prozessraum ausgetragen werden können. Auch wird es hierdurch möglich, sämtliche im Prozessraum befindliche Prozessflüssigkeit durch Schwerkraftförderung aus dem Prozessraum abzuführen.

In einer anderen bevorzugten Ausführungsform des Verfahrens wird ein Prozessraum bereitgestellt, bei dem die beiden Elektroden in Schwerkraftrichtung gesehen nebeneinander angeordnet sind, wobei bevorzugterweise beide Elektroden einen Isolator aufweisen und mit einem Potential ungleich dem Massenpotential beaufschlagt werden. Auf diese Weise lassen sich im Wesentlichen horizontale Hochspannungsentladungen zwischen den Elektroden erzeugen, was die Möglichkeit eröffnet, einen durch schwerkraftbewirkte Förderung in vertikaler Richtung den Prozessraum durchlaufenden Materialstrom mit Hochspannungsentladungen zu beaufschlagen und anschliessend ohne Umlenkung aus der Reaktionszone zu führen.

Bevorzugterweise werden zum Abführen der Prozessflüssigkeit aus dem Prozessraum und zum Entnehmen des fraktionierten bzw. geschwächten Materials aus dem Prozessraum unterschiedliche Öffnungen verwendet. Hierdurch ergeben sich grössere Freiheiten bezüglich der Ausgestaltung des Prozessraumes und der etwaigen Erzeugung einer Spülströmung in bestimmten Bereichen desselben.

Auch ist es von Vorteil, wenn das fragmentierte bzw. geschwächte Material über eine, insbesondere zentrale Öffnung oder über mehrere Entnahmeöffnungen am Boden des Prozessraumes entnommen wird. Dies hat den Vorteil, dass die Entnahme schwerkraftbewirkt erfolgen kann, ohne zusätzliche Fördermittel.

In weiteren vorteilhaften Ausgestaltungen des Verfahrens wird das zu fragmentierende bzw. zu schwächende Material kontinuierlich oder batchweise dem Prozessraum zugeführt und kontinuierlich oder batchweise fragmentiertes bzw. geschwächtes Material aus dem Prozessraum abgeführt. So ist es z.B. vorgesehen, das zu fragmentierende bzw. zu schwächende Material batchweise zuzuführen und das fragmentierte bzw. geschwächte Material kontinuierlich abzuführen, oder umgekehrt. Auch ist es natürlich vorgesehen, sowohl das Zuführen wie das Abführen kontinuierlich durchzuführen (reiner Durchlaufbetrieb) oder beides batchweise durchzuführen (reiner Batchbetrieb). Je nach Anlagenkonfiguration und zu behandelndem Material kann die eine oder andere Variante vorteilhafter sein.

Ein zweiter Aspekt der Erfindung betrifft ein Verfahren, bevorzugterweise gemäss dem ersten Aspekt der Erfindung, zur Fragmentierung und/oder Schwächung von Material, bevorzugterweise von Gesteinsmaterial oder Erz, mittels Hochspannungsentladungen. Unter einer Fragmentierung wird eine Zerkleinerung des Materials verstanden, unter einer Schwächung (auch als Vorschwächung bezeichnet) wird eine Erzeugung von internen Rissen im Material verstanden, welche eine weitere insbesondere mechanische Zerkleinerung des Materials erleichtert. Gemäss diesem Verfahren wird das zu fragmentierende bzw. zu schwächende Material zusammen mit einer Prozessflüssigkeit in einen Prozessraum eingebracht, in welchem sich zwei Elektroden mit einem Abstand gegenüberstehen und so zwischen sich eine Hochspannungsentladungsstrecke innerhalb des Prozessraumes bilden. Dabei wird das zu fragmentierende bzw. zu schwächende Material und die Prozessflüssigkeit derartig in dem Prozessraum angeordnet, dass der Bereich zwischen den beiden Elektroden mit zu fragmentierendem bzw. zu schwächendem Material und Prozessflüssigkeit gefüllt ist. Zwischen den beiden Elektroden werden Hochspannungsentladungen erzeugt, um das in den Prozessraum eingebrachte Material zu Fragmentieren und/oder zu Schwächen. Dabei wird kontinuierlich oder batchweise zu fragmentierendes bzw. zu schwächendes Material in den Prozessraum eingebracht und kontinuierlich oder batchweise Material aus dem Prozessraum abgeführt, wobei zumindest ein Teil des aus dem Prozessraum abgeführten Materials wieder in den Prozessraum eingebracht wird, nachdem es einen weiteren Prozessschritt ausserhalb des Prozessraumes durchlaufen hat, welcher ein Spülen des wieder in den Prozessraum einzubringenden Materials mit einer ersten Spülflüssigkeit umfasst, bevorzugterweise mit einer ersten Spülflüssigkeit mit einer geringeren Leitfähigkeit als die im Prozessraum befindliche Prozessflüssigkeit.

Es hat sich gezeigt, dass sich durch diese Massnahme der energetische Wirkungsgrad und die Fähigkeit zur Zerkleinerung harter und spröder Materialien deutlich verbessern lässt und bei problematischen Materialien ein Wechsel von einer elektrodynamischen Einwirkung zu einer elektrohydraulischen Einwirkung verhindern oder zumindest verlangsamen lässt.

Unter "Spülen" wird hier ein Inkontaktbringen des Materials mit der ersten Spülflüssigkeit im weitesten Sinne verstanden. So ist es z.B. vorgesehen, dass Material in ein mit der ersten Spülflüssigkeit gefülltes Becken einzulegen oder das Material mit der ersten Spülflüssigkeit abzuspülen.

Erfindungsgemäss wird die elektrische Leitfähigkeit der zum Spülen verwendeten ersten Spülflüssigkeit ermittelt und sodann in Abhängigkeit von den ermittelten Werten die Zuführung der zum Spülen verwendeten ersten Spülflüssigkeit und/oder, wo zutreffend, die Konditionierung der ersten Spülflüssigkeit verändert, und zwar bevorzuterweise geregelt. Auf diese Weise lässt sich eine stabile Prozessführung automatisieren.

In einer bevorzugten Ausführungsform des Verfahrens, bei welcher der weitere Prozessschritt ein Spülen des wieder in den Prozessraum einzubringenden Materials mit einer ersten Spülflüssigkeit umfasst, bevorzugterweise mit einer ersten Spülflüssigkeit mit einer geringeren Leitfähigkeit als die im Prozessraum befindliche Prozessflüssigkeit, vergehen zwischen dem Ende des Spülens des Materials mit der ersten Spülflüssigkeit und dem anschliessenden erneuten Einbringen des Materials in den Prozessraum oder, noch bevorzugter, der Beaufschlagung des Materials mit Hochspannungsentladungen im Prozessraum weniger als 5 Minuten, bevorzugterweise weniger als 3 Minuten.

Insbesondere für den Fall, dass die zum Spülen verwendete erste Spülflüssigkeit gleichartig, bevorzugterweise identisch mit der in den Prozessraum eingebrachten Prozessflüssigkeit ist, ergibt sich bei Materialien, welche im Kontakt mit der Flüssigkeit Ionen in die Flüssigkeit auslagern, der Vorteil, dass die Ionenbefrachtung der Prozessflüssigkeit im Prozessraum hierdurch deutlich reduziert werden kann, mit dem Ergebnis, dass ein besserer Fragmentierungs- bzw. Schwächungswirkungsgrad erzielt werden kann.

Hierzu wird in einer weiteren bevorzugten Ausführungsform des Verfahrens die zum Spülen verwendete erste Spülflüssigkeit in einem Kreislauf zirkuliert und kontinuierlich oder zeitweise durch den Entzug von Ionen, durch Verdünnung mit Spülflüssigkeit geringerer Leitfähigkeit, durch Entzug von Feinmaterial, durch Veränderung ihres pH-Wertes und/oder durch Hinzufügen von Komplexbildnern konditioniert.

In einer weiteren bevorzugten Ausführungsform des Verfahrens wird das aus dem Prozessraum abgeführte Material, bevorzugterweise durch Sieben, in Grobmaterial und Feinmaterial aufgeteilt. Das Grobmaterial wird wieder in den Prozessraum eingebracht, nachdem es den weiteren Prozessschritt ausserhalb des Prozessraumes durchlaufen hat. Auf diese Weise kann, insbesondere bei Verfahren bei denen eine Fragmentierung des Materials erfolgt, der Austrag des auf Zielgrösse fragmentierten Materials und des zirkulierten Materials zusammengefasst und dadurch vereinfacht werden. Bevorzugterweise erfolgt das Aufteilen in Grobmaterial und Feinmaterial bevor der weitere Prozessschritt durchgeführt wird. Hierdurch ergibt sich der Vorteil, dass lediglich das dem Prozessraum wieder zuzuführende Material den weiteren Prozessschritt durchläuft.

Dabei ist es weiter bevorzugt, dass die durch die Aufteilung in Grobmaterial und Feinmaterial erhaltene Menge Grobmaterial grösser ist als die erhaltene Menge Feinmaterial, also die rezirkulierte Materialmenge grösser ist als die auf Zielgrösse zerkleinerte Menge. Insbesondere für den Fall, dass der weitere Prozessschritt ein Spülen des wieder in den Prozessraum einzubringenden Materials mit einer Spülflüssigkeit umfasst, welche gleichartig, bevorzugterweise identisch mit der in den Prozessraum eingebrachten Prozessflüssigkeit ist, und Materialien behandelt werden, welche im Kontakt mit der Prozessflüssigkeit Ionen in diese auslagern, ergibt sich hierdurch der Vorteil, dass die Ionenbefrachtung der Prozessflüssigkeit im Prozessraum noch weiter reduziert werden kann, weil es hierdurch möglich ist, bei einem kontinuierlichen Prozess dem Prozessraum mehr "gewaschenes" Rezirkulationsmaterial zuzuführen als "ungewaschenes" Neumaterial.

Ein dritter Aspekt der Erfindung betrifft ein Verfahren, bevorzugterweise gemäss dem ersten oder dem zweiten Aspekt der Erfindung, zur Fragmentierung und/oder Schwächung von Material, bevorzugterweise von Gesteinsmaterial oder Erz, mittels Hochspannungsentladungen. Unter einer Fragmentierung wird eine Zerkleinerung des Materials verstanden, unter einer Schwächung (auch als Vorschwächung bezeichnet) wird eine Erzeugung von internen Rissen im Material verstanden, welche eine weitere insbesondere mechanische Zerkleinerung des Materials erleichtert. Gemäss diesem Verfahren wird das zu fragmentierende bzw. zu schwächende Material zusammen mit einer Prozessflüssigkeit in einen Prozessraum eingebracht, in welchem sich zwei Elektroden mit einem Abstand gegenüberstehen und so zwischen sich eine Hochspannungsentladungsstrecke innerhalb des Prozessraumes bilden. Dabei wird das zu fragmentierende bzw. zu schwächende Material und die Prozessflüssigkeit derartig in dem Prozessraum angeordnet, dass der Bereich zwischen den beiden Elektroden mit zu fragmentierendem bzw. zu schwächendem Material und Prozessflüssigkeit gefüllt ist. Zwischen den beiden Elektroden werden Hochspannungsentladungen erzeugt, um das in den Prozessraum eingebrachte Material zu Fragmentieren und/oder zu Schwächen. Dabei wird das in den Prozessraum eingebrachte Material vorgängig zum Fragmentieren bzw. Vorschwächen mit einer zweiten Spülflüssigkeit gespült, bevorzugterweise mit einer zweiten Spülflüssigkeit mit einer geringeren Leitfähigkeit als die beim Fragmentieren bzw. Schwächen im Prozessraum befindliche Prozessflüssigkeit.

Es hat sich gezeigt, dass sich durch diese Massnahme, insbesondere für den Fall, dass die zweite Spülflüssigkeit gleichartig, bevorzugterweise identisch mit der in den Prozessraum eingebrachten Prozessflüssigkeit ist, was bevorzugt ist, und dass Materialien behandelt werden, welche im Kontakt mit der Flüssigkeit Ionen in diese Flüssigkeit auslagern, der energetische Wirkungsgrad deutlich verbessern lässt und bei problematischen Materialien ein Wechsel von einer elektrodynamischen Einwirkung zu einer elektrohydraulischen Einwirkung verhindern oder zumindest verlangsamen lässt.

Erfindungsgemäss wird die elektrische Leitfähigkeit der zum Spülen verwendeten zweiten Spülflüssigkeit ermittelt und in Abhängigkeit von den ermittelten Werten die Zuführung der zum Spülen verwendeten zweiten Spülflüssigkeit und/oder, wo zutreffend, die Konditionierung der zweiten Spülflüssigkeit verändert, und zwar bevorzugterweise geregelt. Auf diese Weise lässt sich eine stabile Prozessführung automatisieren.

In einer bevorzugten Ausführungsform erfolgt das Spülen mit der zweiten Spülflüssigkeit innerhalb des Prozessraumes, in einer anderen ausserhalb des Prozessraumes. Unter "Spülen" wird hier ein Inkontaktbringen des Materials mit der zweiten Spülflüssigkeit im weitesten Sinne verstanden. So ist es z.B. vorgesehen, dass Material vor der Einbringung in den Prozessraum in ein mit der zweiten Spülflüssigkeit gefülltes Becken einzulegen oder das Material mit der zweiten Spülflüssigkeit abzuspülen. Auch ist es vorgesehen, den mit dem zu behandelnden Material befüllten Prozessraum vorgängig zur Erzeugung der Hochspannungsentladungen für eine gewisse Zeit mit der zweiten Spülflüssigkeit zu fluten und diese anschliessend und vorgängig zur Erzeugung der Hochspannungsentladungen durch Prozessflüssigkeit zu ersetzen, oder alternativ das in den Prozessraum eingebrachte Material vor der Einbringung der Prozessflüssigkeit in den Prozessraum und der Erzeugung der Hochspannungsentladungen im Prozessraum mit der zweiten Prozessflüssigkeit zu spülen. Natürlich sind auch Kombinationen vorgesehen sowie ein mehrfaches Einlegen, Fluten und/oder Spülen, z.B. auch intervallweise zwischen einer Beaufschlagung des Materials mit Hochspannungsentladungen.

Bevorzugterweise vergehen zwischen dem Ende des Spülens des Materials mit der zweiten Spülflüssigkeit oder, noch bevorzugter, der Beaufschlagung des Materials mit Hochspannungsentladungen im Prozessraum weniger als 5 Minuten, insbesondere weniger als 3 Minuten. Insbesondere für den Fall, dass die zum Spülen verwendete zweite Spülflüssigkeit gleichartig, bevorzugterweise identisch mit der in den Prozessraum eingebrachten Prozessflüssigkeit ist, ergibt sich bei Materialien, welche im Kontakt mit der Flüssigkeit Ionen in diese auslagern, der Vorteil, dass die Ionenbefrachtung der Prozessflüssigkeit im Prozessraum hierdurch noch weiter reduziert werden kann, da eine erneute Aufkonzentration von Ionen an der Materialoberfläche im Wesentlichen verhindert werden kann mit dem Ergebnis, dass ein noch besserer Fragmentierungs- bzw. Schwächungswirkungsgrad erzielt werden kann.

In einer weiteren bevorzugten Ausführungsform des Verfahrens wird die zum Spülen verwendete zweite Spülflüssigkeit in einem Kreislauf zirkuliert und kontinuierlich oder zeitweise durch den Entzug von Ionen, durch Verdünnung mit Spülflüssigkeit geringerer Leitfähigkeit, durch Entzug von Feinmaterial, durch Veränderung ihres pH-Wertes und/oder durch Hinzufügen von Komplexbildnern konditioniert. Diese einzelnen Massnahmen zur Konditionierung sind dem Fachmann geläufig und müssen deshalb an dieser Stelle nicht weiter erläutert werden. Hierdurch ergibt sich der Vorteil, dass der Verbrauch an zweiter Spülflüssigkeit sehr gering gehalten werden kann und es gleichzeitig möglich ist, auch die Mengen an Abfallstoffen, welche entsorgt werden müssen, gering zu halten.

Bevorzugterweise wird bei den Verfahren gemäss dem ersten, zweiten und dritten Aspekt der Erfindung als Prozessflüssigkeit Wasser verwendet. Dieses ist kostengünstig und hat sich in der Praxis als sehr geeignet für derartige Verfahren erwiesen.

Auch ist es bei den Verfahren gemäss dem ersten, zweiten und dritten Aspekt der Erfindung bevorzugt, dass als zu fragmentierendes und/oder zu schwächendes Material ein Edelmetall- oder Halbedelmetall-Erz verwendet wird, bevorzugterweise ein Kupfer-Erz oder ein Kupfer/- Gold-Erz. Bei derartigen Materialien treten die Vorteile der Erfindung besonders deutlich zu Tage.

Weiter ist es bei den Verfahren gemäss dem ersten, zweiten und dritten Aspekt der Erfindung bevorzugt, dass eine bevorzugterweise mechanische Zerkleinerung des aus dem Verfahren hervorgehenden fragmentierten und/oder geschwächten Materials erfolgt. Dies ist insbesondere bei Verfahren der Fall, welche weniger der Fragmentierung als vielmehr der Schwächung des Materials dienen.

Ein vierter Aspekt der Erfindung betrifft eine Hochspannungselektrode für einen Prozessraum zur Durchführung eines der Verfahren gemäss dem ersten, zweiten oder dritten Aspekt der Erfindung. Die Hochspannungselektrode umfasst einen Isolatorkörper mit einem zentralen Leiter, bevorzugterweise aus Metall, insbesondere aus Kupfer, einer Kupferlegierung oder einem Edelstahl, an dessen Arbeitsende, welches axial aus dem Isolatorkörper hervorragt, eine Elektrodenspitze angeordnet ist, welche mit Vorteil die Form einer Kugelkalotte oder eines Rotationsparaboloids aufweist. Der zentrale Leiter und/oder der Isolator weisen am Arbeitsende eine oder mehrere Zuführungsöffnungen zur Zuführung von Prozessflüssigkeit in den mit dieser Hochspannungselektrode zu bildenden Prozessraum auf, welche in einen oder mehrere Zuführungskanäle in der Hochspannungselektrode einmünden, über welche diese Zuführungsöffnungen von einem dem Arbeitsende fernen Ort, bevorzugterweise vom Nicht-Arbeitsende der Hochspannungselektrode her, mit Prozessflüssigkeit, bevorzugterweise Wasser, gespeist werden können. Eine solche Hochspannungselektrode weist den Vorteil auf, dass durch ihre Verwendung auf separate Zuführungsanordnungen für Prozessflüssigkeit verzichtet werden kann und dass praktisch zwangsläufig eine Zuführung der Prozessflüssigkeit im Bereich der Reaktionszone des Prozessraumes erfolgt, was wünschenswert ist.

Erfindungsgemäss ist der Isolatorkörper von einem weiteren Bauteil umgeben, welches als solches oder zusammen mit dem Isolatorkörper einen stirnseitigen Ringspalt bildet. Dieser kann von einem dem Arbeitsende fernen Ort, bevorzugterweise vom Nicht-Arbeitsende der Hochspannungselektrode her, mit Prozessflüssigkeit, bevorzugterweise Wasser, gespeist werden. Hierdurch wird ebenfalls eine relativ gezielte Zuführung der Prozessflüssigkeit in die Reaktionszone möglich.

In einer bevorzugten Ausführungsform der Hochspannungselektrode weist der zentrale Leiter an seinem Arbeitsende eine oder mehrere stirnseitig angeordnete Zuführungsöffnungen zum Zuführen von Prozessflüssigkeit in den Prozessraum auf, und zwar bevorzugterweise eine zentrale Zuführungsöffnung und/oder mehrere konzentrisch um das Elektrodenzentrum herum angeordnete Zuführungsöffnungen. Hierdurch wird eine sehr gezielte Zuführung der Prozessflüssigkeit in die Reaktionszone möglich.

Ebenfalls bevorzugt sind Ausführungsformen der Hochspannungselektrode, bei denen der zentrale Leiter an seinem Arbeitsende eine oder mehrere an seinem Umfang angeordnete Zuführungsöffnungen aufweist, welche mit Vorteil gleichmässig an seinem Umfang verteilt sind. Hierdurch wird eine etwas diffusere Zuführung der Prozessflüssigkeit in die Reaktionszone möglich.

Je nach Geometrie des mit der Hochspannungselektrode zu versehenden Prozessraumes kann die eine oder andere Variante oder auch eine Kombination daraus vorteilhafter sein.

Bevorzugterweise weist der zentrale Leiter im Bereich seines arbeitsendseitigen Austritts aus dem Isolatorkörper an seinem Aussenumfang einen umlaufenden, radialen Wulst auf, welcher als Feldentlastung dient. Dabei ist es weiter bevorzugt, dass die Stirnseite dieses Wulstes Zuführungsöffnungen aufweist.

Weist der zentrale Leiter zur Zuführung der Prozessflüssigkeit zu den Zuführungsöffnungen einen zentralen Zuführungskanal auf, was bevorzugt ist, so ergibt sich der Vorteil, dass eine einfache kostengünstige Bauweise der Hochspannungselektrode möglich wird. Als weiterer Vorteil ergibt sich, dass eine zentrale Längsbohrung in einer Hochspannungselektrode den geringsten Einfluss auf deren Stromleitfähigkeit im bestimmungsgemässen Betrieb hat.

Weiter ist es alternativ oder ergänzend bevorzugt, dass der Isolatorkörper der Hochspannungselektrode an seiner arbeitsendseitigen Stirnfläche eine oder mehrere Zuführungsöffnungen aufweist, und zwar bevorzugterweise mehrere konzentrisch um das Elektrodenzentrum herum angeordnete Zuführungsöffnungenoder dass der Isolatorkörper von einem weiteren Bauteil umgeben ist, welches eine Anordnung von Zuströmdüsen bildet. Dabei können diese Zuführungsöffnungen und/oder Düsen von einem dem Arbeitsende fernen Ort, bevorzugterweise vom Nicht-Arbeitsende der Hochspannungselektrode her, mit Prozessflüssigkeit, bevorzugterweise Wasser, gespeist werden. Hierdurch wird ebenfalls eine relativ gezielte Zuführung der Prozessflüssigkeit in die Reaktionszone möglich.

Ein fünfter Aspekt der Erfindung betrifft einen Prozessraum mit einer Hochspannungselektrode gemäss dem vierten Aspekt der Erfindung zur Durchführung eines Verfahrens gemäss dem ersten, zweiten oder dritten Aspekt der Erfindung.

Ein sechster Aspekt der Erfindung betrifft einen Prozessbehälter, welcher einen bevorzugterweise geschlossenen Prozessraum gemäss dem fünften Aspekt der Erfindung bildet.

Ein siebter Aspekt der Erfindung betrifft eine Anlage zur Fragmentierung und/oder Schwächung von Material, bevorzugterweise von Gesteinsmaterial oder Erz, mittels Hochspannungsentladungen. Die Anlage umfasst einen Prozessbehälter gemäss dem sechsten Aspekt der Erfindung sowie einen Hochspannungsimpulsgenerator zur Beaufschlagung der Hochspannungselektrode gemäss dem vierten Aspekt der Erfindung mit Hochspannungsimpulsen zwecks Erzeugung von Hochspannungsentladungen in dem vom Prozessbehälter gebildeten Prozessraum.

### KURZE BESCHREIBUNG DER ZEICHNUNGEN

Weitere Ausgestaltungen, Vorteile und Anwendungen der Erfindung ergeben sich aus den abhängigen Ansprüchen und aus der nun folgenden Beschreibung anhand der Figuren. Dabei zeigen:
Fig. 1 einen Vertikalschnitt durch einen Teil eines ersten Prozessbehälters während der Durchführung eines erfindungsgemässen Verfahrens;
Fig. 2 einen Vertikalschnitt durch einen Teil einer ersten Hochspannungselektrode;
Fig. 3 einen Vertikalschnitt durch einen Teil einer zweiten Hochspannungselektrode;
Fig. 4 einen Vertikalschnitt durch einen Teil einer dritten Hochspannungselektrode;
Fig. 5 einen Vertikalschnitt durch einen Teil einer vierten Hochspannungselektrode;
Fig. 6 einen Vertikalschnitt durch einen Teil einer fünften, erfindungsgemässen Hochspannungselektrode;
Fig. 7 einen Vertikalschnitt durch einen Teil eines zweiten Prozessbehälters;
Fig. 8 einen Vertikalschnitt durch einen Teil eines dritten Prozessbehälters;
Fig. 9 einen Vertikalschnitt durch einen vierten Prozessbehälter;
Fig. 10 einen Vertikalschnitt durch einen fünften Prozessbehälter; und
Fig. 11 einen Vertikalschnitt durch einen Prozessraum mit zwei Reaktionszonen.

### WEGE ZUR AUSFÜHRUNG DER ERFINDUNG

Fig. 1 zeigt den unteren Teil eines ersten Prozessbehälters im Vertikalschnitt während der Durchführung eines erfindungsgemässen Verfahrens.

Wie zu erkennen ist, bildet der Prozessbehälter einen geschlossenen Prozessraum 2, an dessen Boden eine Elektrode 4 angeordnet ist, welche auf Erdpotential liegt. Der Prozessraum 2 ist bis etwa zur Hälfte (siehe Flüssigkeitsspiegel S) mit einer Prozessflüssigkeit 5 gefüllt, im vorliegenden Fall mit Wasser. Der trichterförmige Boden des Prozessraumes 2 ist mit einer Schüttung aus zu fragmentierendem Material 1, im vorliegenden Fall Gesteinsstücke, bedeckt. Von oben ragt eine stabförmige Hochspannungselektrode 3 in den Prozessraum 2 hinein.

Wie in Zusammenschau mit Fig. 2, welche den vorderen Teil der Hochspannungselektrode 3 in einer detaillierteren Schnittdarstellung zeigt, erkennbar ist, wird der hier sichtbare Teil der Hochspannungselektrode 3 von einem Isolatorkörper 8 mit einem zentralen Leiter 14 gebildet, an dessen Arbeitsende, welches axial aus dem Isolatorkörper 8 hervorragt, eine stabförmige Elektrodenspitze 15 angeordnet ist. Der zentrale Leiter 14 bzw. die dessen arbeitsseitiges Ende bildende Elektrodenspitze 15 weist im Bereich direkt angrenzend an die arbeitsendseitige Stirnseite des Isolatorkörpers 8 an seinem bzw. ihrem Aussenumfang einen umlaufenden, radialen Wulst 16 auf, welcher als Feldentlastung dient. Die Elektrodenspitze 15 und der Wulst 16 sind gemeinsam als einstückiges Wechselteil aus Edelstahl ausgebildet, das mit einem Innengewinde 19, welches am Ende einer Dehnhülse 20 gebildet ist, auf ein Aussengewinde 21 eines im zentralen Leiter 14 verlaufenden Zugankers 22 aufgeschraubt ist, derart, dass die dem Isolatorkörper 8 zugewandte Stirnfläche des Wulstes 16 unter Druckvorspannung an der arbeitsendseitigen Stirnseite des zentralen Leiters 14 anliegt.

Die Hochspannungselektrode 3 taucht mit ihrer Elektrodenspitze 15 in die am Boden des Prozessraumes 2 befindliche Schüttung aus Gesteinsstücken 1 ein, derart, dass zwischen der Stirnseite der Elektrodenspitze 15 der Hochspannungselektrode 3 und der Stirnseite der Bodenelektrode 4 ein Raum (Reaktionszone) verbleibt, welcher mit Gesteinsstücken 1 und Prozessflüssigkeit 5 gefüllt ist.

An seiner dem Isolatorkörper 8 abgewandten Stirnseite weist der Wulst 16 mehrere mit gleichmässiger Winkelteilung konzentrisch um das Elektrodenzentrum herum angeordnete Zuführungsöffnungen 6 für Prozessflüssigkeit 5 auf, welche über einen im Zentrum des Zugankers 22 und durch die Dehnhülse 20 verlaufenden zentralen Zuführungskanal 7 vom Nicht-Arbeitsende der Hochspannungselektrode 3 her kontinuierlich mit Prozessflüssigkeit 5 gespeist werden (siehe Pfeile). Hierdurch wird kontinuierlich frische Prozessflüssigkeit in die Reaktionszone R, in welcher durch Beaufschlagung der Hochspannungselektrode 3 mit Hochspannungsimpulsen Hochspannungsentladungen zwischen der Bodenelektrode 4 und der Hochspannungselektrode 3 erzeugt werden, eingespeist und dadurch alte Prozessflüssigkeit 5 und Feinpartikel aus der Reaktionszone R verdrängt. Gleichzeitig wird die gleiche Menge Prozessflüssigkeit über radiale Abführungsöffnungen 12 oberhalb der Reaktionszone R aus dem Prozessraum 2 abgeführt (siehe Pfeile) und einer Prozessflüssigkeitsaufbereitungsanlage (nicht gezeigt) zugeführt, in welcher die Partikelfracht entfernt wird und die elektrische Leitfähigkeit der Prozessflüssigkeit 5 herabgesetzt wird. Die so aufbereitete Prozessflüssigkeit 5 wird über die Zuführungsöffnungen 6 in der Hochspannungselektrode 3 in den Prozessraum 2 zurückgeführt. Auf diese Weise ist hier ein Prozessflüssigkeitskreislauf gebildet, mit welchem die Reaktionszone kontinuierlich mit aufbereiteter Prozessflüssigkeit 5 gespült wird.

Fig. 3 zeigt einen Vertikalschnitt durch das arbeitsseitige Ende einer zweiten Hochspannungselektrode 3, welche sich von der in Fig. 2 gezeigten lediglich dadurch unterscheidet, dass die Zuführungsöffnungen 6 für die Prozessflüssigkeit 5 nicht an der Stirnseite des Wulstes 16 angeordnet sind, sondern am Umfang der stabförmigen Elektrodenspitze 15.

Fig. 4 zeigt einen Vertikalschnitt durch das arbeitsseitige Ende einer dritten Hochspannungselektrode 3, welche sich von der in Fig. 2 gezeigten dadurch unterscheidet, dass nicht mehrere Zuführungsöffnungen 6 für die Prozessflüssigkeit 5 an der Stirnseite des Wulstes 16 angeordnet sind, sondern lediglich eine zentrale Zuführungsöffnung 6 an der Stirnseite der stabförmigen Elektrodenspitze 15.

Fig. 5 zeigt einen Vertikalschnitt durch das arbeitsseitige Ende einer vierten Hochspannungselektrode 3, welche sich von den in den Figuren 2, 3 und 4 gezeigten Hochspannungselektroden 3 grundsätzlich einmal dadurch unterscheidet, dass die Zuführungsöffnungen 6 nicht vom zentralen Leiter 14 bzw. der Elektrodenspitze 15 gebildet sind, sondern vom Isolatorkörper 8, an dessen arbeitsseitiger Stirnseite mehrere Zuführungskanäle 7 unter Bildung der Zuführungsöffnungen 6 austreten. Der zentrale Leiter 14 ist im vorliegenden Fall als massive Metallstange ausgebildet und bildet im Bereich seines arbeitsendseitigen Austritts aus dem Isolatorkörper 8 an seinem Aussenumfang einen umlaufenden, radialen Wulst 16, welcher auch hier als Feldentlastung dient. Die Elektrodenspitze 15 ist wiederum als Wechselteil ausgebildet, hier jedoch in Form eines Dehnschaftbolzens 23, welcher mit einem endseitigen Aussengewinde 21 in ein Innengewinde 19 im zentralen Leiter 14 eingeschraubt ist und mittels einer auf sein die Elektrodenspitze 15 bildendes Ende aufgeschraubten Mutter 24 unter Druckvorspannung an der Stirnseite des zentralen Leiters 14 anliegt.

Fig. 6 zeigt einen Vertikalschnitt durch das arbeitsseitige Ende einer fünften, erfindungsgemässen Hochspannungselektrode 3, welche sich von der in Fig. 5 gezeigten dadurch unterscheidet, dass der Isolatorkörper 8 der Elektrode 3 von einem hülsenförmigen Bauteil 17 umgeben ist, welches einen Teil seiner arbeitsendseitigen Stirnfläche abdeckt und zusammen mit den Isolatorkörper 8 einen stirnseitigen Ringspalt 10 bildet, welcher vom Nicht-Arbeitsende der Hochspannungselektrode 3 her über die Zuführungskanäle 7 mit Prozessflüssigkeit gespeist werden kann.

Hier wird die Elektrodenspitze 15 von einer Hutmutter 25 gebildet, welche mittels eines in diese eingeschraubten Dehnschaftbolzens 23 in einem Gewindesackloch in der Stirnseite des zentralen Leiters 14 befestigt ist und unter Druckvorspannung an dieser Stirnseite des zentralen Leiters 14 anliegt. Wie zu erkennen ist, besteht ein weiterer Unterschied zu der in Fig. 5 gezeigten Hochspannungselektrode darin, dass der zentrale Leiter 14 hier im Bereich seines Austritts aus dem Isolatorkörper 8 keinen Wulst bildet.

Fig. 7 zeigt den unteren Teil eines zweiten Prozessbehälters im Vertikalschnitt. Der hier gezeigte Prozessbehälter unterscheidet sich von dem in Fig. 1 gezeigten Prozessbehälter lediglich dadurch, dass zur Zuführung der Prozessflüssigkeit nicht eine Hochspannungselektrode mit Zuführungsöffnungen vorhanden ist, sondern eine Anordnung von Zuströmdüsen 9, welche oberhalb der Reaktionszone R gleichmässig verteilt an den Begrenzungswandungen des Prozessbehälters angeordnet sind und im bestimmungsgemässen Betrieb jeweils einen auf die Bodenelektrode 4 gerichteten Prozessflüssigkeitsstrahl erzeugen (siehe Pfeile). Das Abführen der Prozessflüssigkeit erfolgt im bestimmungsgemässen Betrieb wie bei dem Prozessbehälter aus Fig. 1 über radiale Abführungsöffnungen 12 oberhalb der Reaktionszone R (siehe Pfeile).

Fig. 8 zeigt den unteren Teil eines dritten Prozessbehälters im Vertikalschnitt. Bei dem hier gezeigten Prozessbehälter erfolgt im bestimmungsgemässen Betrieb die Zuführung von Prozessflüssigkeit über (nicht gezeigte) Zuführungsöffnungen von oben her. Die Bodenelektrode 4 ist von einem Siebboden 26 getragen, über welchen im bestimmungsgemässen Betrieb Prozessflüssigkeit zum eigentlichen Prozessbehälterboden 27 geführt und über eine zentrale Abführungsöffnung 12 abgeführt wird. Die Hochspannungselektrode 3 ist im Wesentlichen identisch mit derjenigen des Prozessbehälters in Fig. 7.

Fig. 9 zeigt einen vierten Prozessbehälter im Vertikalschnitt. Wie zu erkennen ist, bildet hier der Prozessbehälter einen nach oben offenen Prozessraum 2, an dessen trichterförmig ausgebildetem Boden eine Bodenelektrode 4 angeordnet ist, welche eine zentrale Abführungsbohrung 13 für auf Zielgrösse zerkleinertes Material aufweist. Von oben ragt eine stabförmige Hochspannungselektrode 3 in den Prozessraum 2 hinein, welche aus einem Isolatorkörper 8 mit einem zentralen Leiter 14 besteht, an dessen Arbeitsende, welches axial aus dem Isolatorkörper 8 hervorragt, eine stabförmige Elektrodenspitze 15 angeordnet ist. Der zentrale Leiter 14 bzw. die dessen arbeitsseitiges Ende bildende Elektrodenspitze 15 weist im Bereich direkt angrenzend an die arbeitsendseitige Stirnseite des Isolatorkörpers 8 an ihrem Aussenumfang einen umlaufenden, radialen Wulst 16 auf, welcher als Feldentlastung dient. An einer Stelle nahe der Bodenelektrode 4 weist der Boden des Prozessbehälters ein Düse 11 zu Zuführung von Prozessflüssigkeit auf, mittels welcher im bestimmungsgemässen Betrieb ein auf die Reaktionszone gerichteter Prozessflüssigkeitsstrom erzeugt wird (siehe Pfeil). Auf einer gegenüberliegenden Position weist der Boden des Prozessbehälters eine Abführungsöffnung 12 für Prozessflüssigkeit auf (siehe Pfeil).

Fig. 10 zeigt einen fünften Prozessbehälter im Vertikalschnitt, welcher sich von dem in Fig. 9 gezeigten Prozessbehälter lediglich dadurch unterscheidet, dass zur Zuführung der Prozessflüssigkeit nicht eine Bodendüse vorhanden ist, sondern eine Hochspannungselektrode 3 mit Zuführungsöffnungen 6 (siehe Pfeile). Diese Hochspannungselektrode 3 ist bezüglich der Anordnung der Zuführungsöffnungen 6 identisch mit der in den Figuren 1 und 2 gezeigten Hochspannungselektrode.

Fig. 11 zeigt einen stark schematisierten Vertikalschnitt durch einen Prozessraum 2 mit zwei separaten Reaktionszonen R einer Anlage zur Schwächung von Erzstücken. Im Prozessraumes 2 ist ein Schwingsiebdeck 28 angeordnet, welches zwei Elektrodenflächen 4 aufweist, die geerdet sind. Oberhalb jeder der Elektrodenflächen 4 ist jeweils mit einem vertikalen Abstand eine stabförmige Hochspannungselektrode 3 angeordnet, welche im Aufbau gleichartig zu der in den Figuren 7 und 8 gezeigten ist. Der Prozessraum 2 ist bis auf seine halbe Höhe mit einer Prozessflüssigkeit 5 gefüllt (siehe Flüssigkeitsspiegel S)

Beim bestimmungsgemässen Betrieb werden zu schwächende Erzstücke durch eine Schwingbewegung des Schwingsiebdecks 28 von rechts nach links unter den Hochspannungselektroden 3 hindurch gefördert, während zwischen den Hochspannungselektroden 3 und der jeweiligen darunter angeordneten Elektrodenfläche 4 Hochspannungsentladungen erzeugt werden. Dabei wird jeweils der Bereich, in welchem die Hochspannungsentladungen stattfinden (Reaktionszone R), über Spüldüsen 18 mit Prozessflüssigkeit 5 beschickt (siehe Pfeile). Gleichzeitig wird am Boden des Prozessraumes 2 über eine Abführungsöffnung 12 die gleiche Menge Prozessflüssigkeit 5 abgeführt (siehe Pfeile) und einer Prozessflüssigkeitsaufbereitungsanlage (nicht gezeigt) zugeführt, in welcher diese aufbereitet und in ihrer elektrischen Leitfähigkeit herabgesetzt wird. Die so aufbereitete Prozessflüssigkeit 5 wird über die Spüldüsen 18 in den Prozessraum 2 zurückgeführt. Auf diese Weise ist auch hier ein Prozessflüssigkeitskreislauf gebildet, mit welchem die Reaktionszonen R kontinuierlich mit aufbereiteter Prozessflüssigkeit 5 gespült werden.

Während in der vorliegenden Anmeldung bevorzugte Ausführungen der Erfindung beschrieben sind, ist klar darauf hinzuweisen, dass die Erfindung nicht auf diese beschränkt ist und auch in anderer Weise innerhalb des Umfangs der nun folgenden Ansprüche ausgeführt werden kann.

## Patentansprüche

1. Verfahren zur Fragmentierung und/oder Vorschwächung von Material (1), insbesondere von Gesteinsmaterial (1) oder Erz, mittels Hochspannungsentladungen, umfassend die Schritte:
a) Bereitstellen eines Prozessraumes (2) mit einer zwischen zwei sich mit einem Elektrodenabstand gegenüberstehenden Elektroden (3, 4) gebildeten Hochspannungsentladungsstrecke;
b) Einbringen des zu fragmentierenden bzw. vorzuschwächenden Materials (1) und einer Prozessflüssigkeit (5) in den Prozessraum (2) derart, dass beim vorgesehenen Fragmentierungs- bzw. Vorschwächungsbetrieb der Bereich zwischen den beiden Elektroden mit zu fragmentierendem bzw. vorzuschwächendem Material (1) und Prozessflüssigkeit (5) gefüllt ist; und
c) Fragmentieren bzw. Vorschwächen des Materials (1) im Prozessraum (2) durch Erzeugen von Hochspannungsentladungen zwischen den beiden Elektroden (3, 4),
wobei während dem Fragmentieren bzw. Vorschwächen des Materials (1) Prozessflüssigkeit (5) aus dem Prozessraum (2) abgeführt wird und Prozessflüssigkeit (5) in den Prozessraum (2) zugeführt wird
und wobei die zugeführte Prozessflüssigkeit (5) eine geringere elektrische Leitfähigkeit aufweist als die abgeführte Prozessflüssigkeit (5),
**dadurch gekennzeichnet, dass** die elektrische Leitfähigkeit der im Prozessraum befindlichen Prozessflüssigkeit (5), die elektrische Leitfähigkeit der aus dem Prozessraum (2) abgeführten Prozessflüssigkeit (5) und/oder der Entladungswiderstand zwischen den zwei Elektroden (3, 4) ermittelt wird und in Abhängigkeit von den ermittelten Werten die Zuführung von Prozessflüssigkeit (5) in den Prozessraum und/oder, wo zutreffend, die Konditionierung der Prozessflüssigkeit (5) verändert, insbesondere geregelt wird.

2. Verfahren nach Anspruch 1, wobei die Leitfähigkeit der zugeführten Prozessflüssigkeit (5) im Bereich zwischen 0.2 mikro-Siemens pro cm und 5000 mikro-Siemens pro cm ist.

3. Verfahren nach einem der vorangehenden Ansprüche, wobei das Ab- und Zuführen von Prozessflüssigkeit (5) gleichzeitig erfolgt.

4. Verfahren nach einem der vorangehenden Ansprüche, wobei die zu- und abgeführten Prozessflüssigkeitsvolumina im Wesentlichen identisch sind.

5. Verfahren nach einem der vorangehenden Ansprüche, wobei das Zu- und/oder Abführen von Prozessflüssigkeit (5) kontinuierlich oder intervallweise erfolgt.

6. Verfahren nach einem der vorangehenden Ansprüche, wobei die abgeführte Prozessflüssigkeit (5) einem Konditionierungsschritt unterzogen wird, in welchem ihre elektrische Leitfähigkeit reduziert wird, und sodann vollständig oder teilweise wieder dem Prozessraum (2) zugeführt wird.

7. Verfahren nach Anspruch 6, wobei die Prozessflüssigkeit (5) durch den Entzug von Ionen, durch Verdünnung mit Prozessflüssigkeit geringerer Leitfähigkeit, durch Entzug von Feinmaterial, durch Veränderung ihres pH-Wertes und/oder durch Hinzufügen von Komplexbildnern konditioniert wird.

8. Verfahren nach einem der Ansprüche 6 bis 7, wobei der Prozessraum (2) zur Bildung eines Prozessflüssigkeitskreislaufes mit dem Ein- und Auslass einer Prozessflüssigkeitsaufbereitungsanlage zur Herabsetzung der elektrischen Leitfähigkeit der Prozessflüssigkeit (5) verbunden wird und Prozessflüssigkeit (5) in diesem Kreislauf zirkuliert wird, indem an einer ersten Stelle des Prozessraumes (2) Prozessflüssigkeit (5) aus dem Prozessraum entnommen und der Prozessflüssigkeitsaufbereitungsanlage zugeführt wird, in der Prozessflüssigkeitsaufbereitungsanlage in ihrer elektrischen Leitfähigkeit reduziert wird und sodann vollständig oder teilweise an einer zweiten Stelle des Prozessraumes (2) wieder dem Prozessraum (2) zugeführt wird.

9. Verfahren nach einem der vorangehenden Ansprüche, wobei die Zuführung von Prozessflüssigkeit (5) derartig erfolgt, dass eine gezielte Einbringung der Prozessflüssigkeit (5) in die Reaktionszone (R) zwischen den beiden Elektroden (3, 4) resultiert.

10. Verfahren nach einem der vorangehenden Ansprüche, wobei die Zu- und Abführung von Prozessflüssigkeit (5) derartig erfolgt, dass die zugeführte Prozessflüssigkeit (5) die Reaktionszone zwischen den beiden Elektroden (3, 4) durchströmt, insbesondere von oben nach unten oder von unten nach oben oder in einer Richtung vom Zentrum der Reaktionszone (R) radial nach aussen.

11. Verfahren nach einem der vorangehenden Ansprüche, wobei eine Zuführung von Prozessflüssigkeit (5) über eine der Elektroden (3; 4) oder über beide Elektroden (3, 4) erfolgt.

12. Verfahren nach Anspruch 11, wobei eine Zuführung von Prozessflüssigkeit (5) über eine oder mehrere stirnseitig an der jeweiligen Elektrode (3) angeordnete Zuführungsöffnungen (6, 9, 10, 11) erfolgt, insbesondere über eine zentrale Zuführungsöffnung und/oder über mehrere konzentrisch um das Elektrodenzentrum angeordnete Zuführungsöffnungen.

13. Verfahren nach einem der Ansprüche 11 bis 12, wobei eine oder zwei stabförmige Elektroden (3) verwendet werden und eine Zuführung von Prozessflüssigkeit (5) über eine oder mehrere am Umfang der jeweiligen Elektrode (3) angeordnete Zuführungsöffnungen (6, 9, 10, 11) erfolgt, insbesondere über mehrere gleichmässig am Elektrodenumfang verteilte Zuführungsöffnungen.

14. Verfahren nach einem der Ansprüche 12 bis 13, wobei die Zuführung der Prozessflüssigkeit (5) zu den Zuführungsöffnungen (6, 9, 10, 11) über eine zentrale Zuführungsbohrung (7) in der jeweiligen Elektrode (3) erfolgt.

15. Verfahren nach einem der vorangehenden Ansprüche, wobei eine oder zwei von einem Isolator (8) umgebene Elektroden (3) verwendet werden und eine Zuführung von Prozessflüssigkeit (5) über den Isolator (8) einer oder beider Elektroden (3) erfolgt.

16. Verfahren nach Anspruch 15, wobei eine Zuführung von Prozessflüssigkeit (5) über eine oder mehrere stirnseitig am jeweiligen Isolator (8) angeordnete Zuführungsöffnungen (6, 9, 10, 11) erfolgt, insbesondere über mehrere konzentrisch um das Elektrodenzentrum angeordnete Zuführungsöffnungen (6, 9, 10, 11) am jeweiligen Isolator (8).

17. Verfahren nach einem der vorangehenden Ansprüche, wobei eine Zuführung von Prozessflüssigkeit (5) über eine Anordnung von Zuströmdüsen (9), welche die jeweilige Elektrode (3, 4) oder deren Isolator (8) konzentrisch umgibt, erfolgt.

18. Verfahren nach einem der vorangehenden Ansprüche, wobei eine Zuführung von Prozessflüssigkeit (5) über einen Ringspalt (10), welcher die jeweilige Elektrode (3) oder deren Isolator (8) konzentrisch umgibt, erfolgt.

19. Verfahren nach einem der vorangehenden Ansprüche, wobei ein Prozessraum (2) bereitgestellt wird, bei dem die beiden Elektroden (3, 4) in Schwerkraftrichtung gesehen übereinander angeordnet sind und bei welchem die untere Elektrode (4) am Boden des Prozessraumes (2) gebildet ist.

20. Verfahren nach Anspruch 19, wobei die Zuführung von Prozessflüssigkeit (5) über eine oder mehrere Zuführungsöffnungen (11) am Boden des Prozessraumes (2) erfolgt.

21. Verfahren nach einem der Ansprüche 19 bis 20, wobei die Abführung von Prozessflüssigkeit (5) über eine oder mehrere Abführungsöffnungen (12) am Boden des Prozessraumes (2) erfolgt.

22. Verfahren nach einem der Ansprüche 1 bis 18, wobei ein Prozessraum bereitgestellt wird, bei dem die beiden Elektroden in Schwerkraftrichtung gesehen nebeneinander angeordnet sind und insbesondere, wobei beide Elektroden einen Isolator aufweisen und mit einem Potential ungleich dem Massenpotential beaufschlagt werden.

23. Verfahren nach einem der vorangehenden Ansprüche, wobei zum Abführen von Prozessflüssigkeit (5) aus dem Prozessraum (2) und zum Entnehmen von fraktioniertem bzw. vorgeschwächtem Material (1) aus dem Prozessraum (2) unterschiedliche Öffnungen (12; 13) verwendet werden.

24. Verfahren nach einem der Ansprüche 19 bis 23, wobei fragmentiertes bzw. vorgeschwächtes Material über eine, insbesondere zentrale, oder über mehrere Entnahmeöffnungen (13) am Boden des Prozessraumes (2) entnommen wird.

25. Verfahren nach einem der vorangehenden Ansprüche, wobei kontinuierlich oder batchweise zu fragmentierendes bzw. vorzuschwächendes Material (1) dem Prozessraum (2) zugeführt und kontinuierlich oder batchweise fragmentiertes bzw. vorgeschwächtes Material aus dem Prozessraum (2) abgeführt wird.

26. Verfahren, insbesondere nach einem der vorangehenden Ansprüche, zur Fragmentierung und/oder Vorschwächung von Material (1), insbesondere von Gesteinsmaterial oder Erz, mittels Hochspannungsentladungen, umfassend die Schritte:
a) Bereitstellen eines Prozessraumes (2) mit einer zwischen zwei sich mit einem Elektrodenabstand gegenüberstehenden Elektroden (3, 4) gebildeten Hochspannungsentladungsstrecke;
b) Einbringen des zu fragmentierenden bzw. vorzuschwächenden Materials (1) und einer Prozessflüssigkeit (5) in den Prozessraum (2) derart, dass beim vorgesehenen Fragmentierungs- bzw. Vorschwächungsbetrieb der Bereich zwischen den beiden Elektroden (3, 4) mit zu fragmentierendem bzw. vorzuschwächendem Material (1) und Prozessflüssigkeit (5) gefüllt ist; und
c) Fragmentieren bzw. Vorschwächen des Materials (1) im Prozessraum (2) durch Erzeugen von Hochspannungsentladungen zwischen den beiden Elektroden (3, 4),
wobei kontinuierlich oder batchweise zu fragmentierendes bzw. vorzuschwächendes Material (1) in den Prozessraum (2) eingebracht wird und kontinuierlich oder batchweise Material aus dem Prozessraum (2) abgeführt wird,
wobei zumindest ein Teil des aus dem Prozessraum (2) abgeführten Materials (1) wieder in den Prozessraum (2) eingebracht wird, nachdem es einen weiteren Prozessschritt ausserhalb des Prozessraumes (2) durchlaufen hat und wobei der weitere Prozessschritt ein Spülen des wieder in den Prozessraum (2) einzubringenden Materials mit einer ersten Spülflüssigkeit umfasst, insbesondere mit einer ersten Spülflüssigkeit mit einer geringeren Leitfähigkeit als die im Prozessraum befindliche Prozessflüssigkeit,
**dadurch gekennzeichnet, dass** die elektrische Leitfähigkeit der zum Spülen verwendeten ersten Spülflüssigkeit ermittelt wird und in Abhängigkeit von den ermittelten Werten die Zuführung der zum Spülen verwendeten ersten Spülflüssigkeit und/oder, wo zutreffend, die Konditionierung der ersten Spülflüssigkeit verändert, insbesondere geregelt wird.

27. Verfahren nach Anspruch 26, wobei zwischen dem Ende des Spülens des Materials mit der ersten Spülflüssigkeit und dem anschliessenden erneuten Einbringen des Materials in den Prozessraum (2) oder der Beaufschlagung des Materials mit Hochspannungsentladungen im Prozessraum (2) weniger als 5 Minuten, insbesondere weniger als 3 Minuten vergehen.

28. Verfahren nach einem der Ansprüche 26 bis 27, wobei die zum Spülen verwendete erste Spülflüssigkeit gleichartig, insbesondere identisch ist mit der in den Prozessraum (2) eingebrachten Prozessflüssigkeit (5).

29. Verfahren nach einem der Ansprüche 26 bis 28, wobei die zum Spülen verwendete erste Spülflüssigkeit in einem Kreislauf zirkuliert wird und kontinuierlich oder zeitweise durch den Entzug von Ionen, durch Verdünnung mit Spülflüssigkeit geringerer Leitfähigkeit, durch Entzug von Feinmaterial, durch Veränderung ihres pH-Wertes und/oder durch Hinzufügen von Komplexbildnern konditioniert wird.

30. Verfahren nach einem der Ansprüche 26 bis 29, wobei das aus dem Prozessraum (2) abgeführte Material, insbesondere durch Sieben, in Grobmaterial und Feinmaterial aufgeteilt wird und lediglich das Grobmaterial wieder in den Prozessraum (2) eingebracht wird.

31. Verfahren nach Anspruch 30, wobei die durch die Aufteilung in Grobmaterial und Feinmaterial erhaltene Menge Grobmaterial grösser ist als die erhaltene Menge Feinmaterial.

32. Verfahren, insbesondere nach einem der vorangehenden Ansprüche, zur Fragmentierung und/oder Vorschwächung von Material (1), insbesondere von Gesteinsmaterial oder Erz, mittels Hochspannungsentladungen, umfassend die Schritte:
a) Bereitstellen eines Prozessraumes (2) mit einer zwischen zwei sich mit einem Elektrodenabstand gegenüberstehenden Elektroden (3, 4) gebildeten Hochspannungsentladungsstrecke;
b) Einbringen des zu fragmentierenden bzw. vorzuschwächenden Materials (1) und einer Prozessflüssigkeit (5) in den Prozessraum (2) derart, dass beim vorgesehenen Fragmentierungs- bzw. Vorschwächungsbetrieb der Bereich zwischen den beiden Elektroden (3, 4) mit zu fragmentierendem bzw. vorzuschwächendem Material (1) und Prozessflüssigkeit (5) gefüllt ist; und
c) Fragmentieren bzw. Vorschwächen des Materials (1) im Prozessraum (2) durch Erzeugen von Hochspannungsentladungen zwischen den beiden Elektroden (3, 4),
wobei das in den Prozessraum (2) eingebrachte Material (1) vorgängig zum Fragmentieren bzw. Vorschwächen mit einer zweiten Spülflüssigkeit gespült wird, insbesondere mit einer zweiten Spülflüssigkeit mit einer geringeren Leitfähigkeit als die beim Fragmentieren bzw. Vorschwächen im Prozessraum (2) befindliche Prozessflüssigkeit (5),
**dadurch gekennzeichnet, dass** die elektrische Leitfähigkeit der zum Spülen verwendeten zweiten Spülflüssigkeit ermittelt wird und in Abhängigkeit von den ermittelten Werten die Zuführung der zum Spülen verwendeten zweiten Spülflüssigkeit und/oder, wo zutreffend, die Konditionierung der zweiten Spülflüssigkeit verändert, insbesondere geregelt wird.

33. Verfahren nach Anspruch 32, wobei das Spülen mit der zweiten Spülflüssigkeit innerhalb oder ausserhalb des Prozessraumes (2) erfolgt.

34. Verfahren nach Anspruch 33, wobei das Spülen mit der zweiten Spülflüssigkeit ausserhalb des Prozessraumes (2) erfolgt und wobei zwischen dem Ende des Spülens des Materials mit der zweiten Spülflüssigkeit und dem Einbringen des Materials in den Prozessraum (2) oder der Beaufschlagung des Materials mit Hochspannungsentladungen im Prozessraum weniger als 5 Minuten, insbesondere weniger als 3 Minuten vergehen.

35. Verfahren nach einem der Ansprüche 32 bis 34, wobei die zum Spülen verwendete zweite Spülflüssigkeit gleichartig, insbesondere identisch ist mit der beim Fragmentieren bzw. Vorschwächen im Prozessraum (2) befindlichen Prozessflüssigkeit (5).

36. Verfahren nach einem der Ansprüche 32 bis 35, wobei die zum Spülen verwendete zweite Spülflüssigkeit in einem Kreislauf zirkuliert wird und kontinuierlich oder zeitweise durch den Entzug von Ionen, durch Verdünnung mit Spülflüssigkeit geringerer Leitfähigkeit, durch Entzug von Feinmaterial, durch Veränderung ihres pH-Wertes und/oder durch Hinzufügen von Komplexbildnern konditioniert wird.

37. Verfahren nach einem der vorangehenden Ansprüche, wobei als Prozessflüssigkeit Wasser verwendet wird.

38. Verfahren nach einem der vorangehenden Ansprüche, wobei als zu fragmentierendes und/oder vorzuschwächendes Material (1) ein Edelmetall- oder Halbedelmetall-Erz verwendet wird, insbesondere ein Kupfer-Erz oder ein Kupfer/Gold-Erz.

39. Verfahren nach einem der vorangehenden Ansprüche, wobei eine insbesondere mechanische Zerkleinerung des aus dem Verfahren hervorgehenden fragmentierten und/oder vorgeschwächten Materials erfolgt.

40. Hochspannungselektrode (3) für einen Prozessraum (2) zur Durchführung des Verfahrens nach einem der vorangehenden Ansprüche, umfassend einen Isolatorkörper (8) mit einem zentralen Leiter (14), an dessen Arbeitsende, welches axial aus dem Isolatorkörper (8) hervorragt, eine Elektrodenspitze (15) angeordnet ist, wobei der zentrale Leiter (14) und/oder der Isolator (8) am Arbeitsende eine oder mehrere Zuführungsöffnungen (6, 9, 10, 11) aufweist oder aufweisen, welche in einen oder mehrere Zuführungskanäle (7) einmünden, über welche diese von einem dem Arbeitsende fernen Ort, insbesondere vom Nicht-Arbeitsende der Hochspannungselektrode (3) her, mit Prozessflüssigkeit (5), insbesondere Wasser, gespeist werden können,
**dadurch gekennzeichnet, dass** der Isolatorkörper (8) von einem weiteren Bauteil (17) umgeben ist, welches als solches oder zusammen mit dem Isolatorkörper (8) einen stirnseitigen Ringspalt (10) bildet, welcher vom einem dem Arbeitsende fernen Ort, insbesondere vom Nicht-Arbeitsende her, mit Prozessflüssigkeit (5), insbesondere Wasser, gespeist werden kann.

41. Hochspannungselektrode (3) nach Anspruch 40, wobei der zentrale Leiter (14) an seinem Arbeitsende eine oder mehrere stirnseitig angeordnete Zuführungsöffnungen (6) aufweist, insbesondere eine zentrale Zuführungsöffnung (6) und/oder mehrere konzentrisch um das Elektrodenzentrum herum angeordnete Zuführungsöffnungen (6).

42. Hochspannungselektrode (3) nach einem der Ansprüche 40 bis 41, wobei der zentrale Leiter (14) im Bereich seines arbeitsendseitigen Austritts aus dem Isolatorkörper (8) an seinem Aussenumfang einen umlaufenden, radialen Wulst (16) aufweist und insbesondere, dass die Stirnseite dieses Wulstes (16) Zuführungsöffnungen (6) aufweist.

43. Hochspannungselektrode (3) nach einem der Ansprüche 40 bis 42, wobei der zentrale Leiter an seinem Arbeitsende eine oder mehrere an seinem Umfang angeordnete Zuführungsöffnungen aufweist, welche insbesondere gleichmässig an seinem Umfang verteilt sind.

44. Hochspannungselektrode (3) nach einem der Ansprüche 40 bis 43, wobei der zentrale Leiter (14) zur Zuführung der Prozessflüssigkeit (5) zu den Zuführungsöffnungen (6) einen zentralen Zuführungskanal (7) aufweist.

45. Hochspannungselektrode (3) nach einem der Ansprüche 40 bis 44, wobei der Isolatorkörper (8) an seiner arbeitsendseitigen Stirnfläche eine oder mehrere Zuführungsöffnungen (6) aufweist, insbesondere mehrere konzentrisch um das Elektrodenzentrum herum angeordnete Zuführungsöffnungen (6).

46. Hochspannungselektrode (3) nach einem der Ansprüche 40 bis 45, wobei der Isolatorkörper (8) von einem weiteren Bauteil umgeben ist, welches eine Anordnung von Zuströmdüsen bildet, welche vom einem dem Arbeitsende fernen Ort, insbesondere vom Nicht-Arbeitsende her, mit Prozessflüssigkeit (5), insbesondere Wasser, gespeist werden können.

47. Hochspannungselektrode (3) nach einem der Ansprüche 40 bis 46, wobei die Elektrodenspitze (15) die Form einer Kugelkalotte oder eines Rotationsparaboloids aufweist.

48. Hochspannungselektrode (3) nach einem der Ansprüche 40 bis 47, wobei der zentrale Leiter (14) aus Metall, insbesondere aus Kupfer, einer Kupferlegierung oder einem Edelstahl ist.

49. Prozessraum (2) mit einer Hochspannungselektrode (3) nach einem der Ansprüche 40 bis 48 zur Durchführung des Verfahrens nach einem der Ansprüche 1 bis 39.

50. Prozessbehälter bildend einen insbesondere geschlossenen Prozessraum (2) nach Anspruch 49.

51. Anlage zur Fragmentierung und/oder Vorschwächung von Material (1), insbesondere von Gesteinsmaterial oder Erz, mittels Hochspannungsentladungen, umfassend einen Prozessbehälter nach Anspruch 50 sowie einen Hochspannungsimpulsgenerator zur Erzeugung von Hochspannungsentladungen in dem vom Prozessbehälter gebildeten Prozessraum (2).

## Claims

1. Method of fragmenting and/or weakening of material (1), in particular of rock material (1) or ore, by means of high voltage discharges, comprising the steps:
a) providing a process area (2) having a high voltage discharge gap formed between two electrodes (3, 4) which face each other at a distance;
b) feeding the material (1) that is to be fragmented or weakened, respectively, and a process liquid (5) into the process area (2) in such a way that in the intended fragmentation or weakening operation, respectively, the area between the two electrodes is filled with material (1) that is to be fragmented or weakened, respectively, and process liquid (5); and
c) fragmenting or weakening, respectively, the material (1) in the process area (2) by generating high voltage discharges between the two electrodes (3, 4),
wherein during the fragmenting or weakening, respectively, of the material (1), process liquid (5) is discharged from the process area (2) and process liquid (5) is fed into the process area (2) and
wherein the fed process liquid (5) has a lower electrical conductivity than the discharged process liquid (5), **characterized in that** the electrical conductivity of the process liquid (5) which is present in the process area (2), the electrical conductivity of the process liquid (5) which is discharged from the process area (2) and/or the discharging resistance between the two electrodes (3, 4) is determined and in dependence of the determined values the feeding of process liquid (5) into the process area and/or, where applicable, the conditioning of the process liquid (5) is changed, in particular controlled.

2. Method according to claim 1, wherein the conductivity of the fed process liquid (5) is in the range between 0.2 micro-Siemens per cm and 5000 micro-Siemens per cm.

3. Method according to one of the preceding claims, wherein the discharging and feeding of process liquid (5) takes place simultaneously.

4. Method according to one of the preceding claims, wherein the fed and discharged volumes of process liquid are substantially identical.

5. Method according to one of the preceding claims, wherein the feeding and/or discharging of process liquid (5) takes place continuously or in intervals.

6. Method according to one of the preceding claims, wherein the discharged process liquid (5) is subjected to a conditioning step, in which its electrical conductivity is reduced, and after that is completely or partially fed back into the process area (2).

7. Method according to claim 6, wherein the process liquid (5) is conditioned by withdrawal of ions, by dilution with process liquid of lower conductivity, by withdrawal of fines, by changing of its pH-value and/or by adding of complexing agents.

8. Method according to one of the claims 6 to 7, wherein the process area (2) for forming a process liquid circuit is connected to the inlet and the outlet of a process liquid treatment plant for reducing the electrical conductivity of the process liquid (5) and process liquid (5) is circulated within this circuit in that at a first location of the process area (2), process liquid (5) is withdrawn from the process area and fed to the process liquid treatment plant, is reduced in its electrical conductivity in the process liquid treatment plant and after that is completely or partially at a second location of the process area (2) fed back into the process area (2).

9. Method according to one of the preceding claims, wherein the feeding of process liquid (5) takes places in such a way that a purposeful feeding of the process liquid (5) into the reaction zone (R) between the two electrodes (3, 4) results.

10. Method according to one of the preceding claims, wherein the feeding and discharging of process liquid (5) takes place in such a way that the fed process liquid (5) passes through the reaction zone between the two electrodes (3, 4), in particular from top to bottom or from bottom to top or in a direction from the centre of the reaction zone (R) radially outwards.

11. Method according to one of the preceding claims, wherein the feeding of process liquid (5) takes place via one of the electrodes (3, 4) or via both electrodes (3, 4).

12. Method according to claim 11, wherein a feeding of process liquid (5) takes place via one or several feeding openings (6, 9, 10, 11) arranged on the face of the respective electrode (3), in particular via a central feeding opening and/or via several feeding openings arranged concentrically around the centre of the electrode.

13. Method according to one of the claims 11 to 12, wherein one or two rod-shaped electrodes (3) are used and a feeding of process liquid (5) takes place via one or several feeding openings (6, 9, 10, 11) arranged at the circumference of the respective electrode (3), in particular via several feeding openings which are equally distributed over the circumference of the electrode.

14. Method according to one of the claims 12 to 13, wherein the feeding of process liquid (5) to the feeding openings (6, 9, 10, 11) takes place via a central feeding bore hole (7) inside the respective electrode (3).

15. Method according to one of the preceding claims, wherein one or two electrodes (3) which are surrounded by an isolator (8) are used and a feeding of the process liquid (5) takes places via the isolator (8) of one or both electrodes (3).

16. Method according to claim 15, wherein a feeding of process liquid (5) takes places via one or several feeding openings (6, 9, 10, 11) arranged on the face of the respective isolator (8), in particular via several feeding openings (6, 9, 10, 11) which are arranged concentrically around the centre of the electrode at the respective isolator (8).

17. Method according to one of the preceding claims, wherein a feeding of process liquid (5) takes place via an arrangement of feeding orifices (9), which surround the respective electrode (3, 4) or its isolator (8) concentrically.

18. Method according to one of the preceding claims, wherein a feeding of process liquid (5) takes place via an annular gap (10), which concentrically surrounds the respective electrode (3) or its isolator (8).

19. Method according to one of the preceding claims, wherein a process area (2) is provided at which the two electrodes (3, 4) are arranged, seen in direction of gravity, above each other and at which the lower electrode (4) is formed at the bottom of the process area (2).

20. Method according to claim 19, wherein the feeding of process liquid (5) takes place via one or several feeding openings (11) at the bottom of the process area (2).

21. Method according to one of the claims 19 to 20, wherein the discharging of process liquid (5) takes place via one or several discharging openings (12) at the bottom of the process area (2).

22. Method according to one of the claims 1 to 18, wherein a process area is provided at which the two electrodes are arranged, seen in direction of gravity, beside each other and in particular, wherein both electrodes comprise an isolator and are charged with a potential unequal to ground potential.

23. Method according to one of the preceding claims, wherein for discharging of process liquid (5) from the process area (2) and for the withdrawal of fragmented or weakened material (1), respectively, from the process area (2), different openings (12; 13) are used.

24. Method according to one of the claims 19 to 23, wherein fragmented or weakened material, respectively, is withdrawn via one in particular central or via several withdrawing openings (13) at the bottom of the process area (2).

25. Method according to one of the preceding claims, wherein the material (1) that is to be fragmented or weakened, respectively, is continuously or batch-wise fed to the process area (2) and fragmented or weakened material, respectively, is continuously or batch-wise discharged from the process area (2).

26. Method, in particular according to one of the preceding claims, for fragmenting and/or weakening of material (1), in particular of rock material or ore, by means of high voltage discharges, comprising the steps:
a) providing a process area (2) having a high voltage discharge gap formed between two electrodes (3, 4) which face each other at a distance;
b) feeding the material (1) that is to be fragmented or weakened, respectively, and a process liquid (5) into the process area (2) in such a way that in the intended fragmentation or weakening operation, respectively, the area between the two electrodes (3, 4) is filled with material (1) that is to be fragmented or weakened, respectively, and process liquid (5); and
c) fragmenting or weakening, respectively, the material (1) in the process area (2) by generating high voltage discharges between the two electrodes (3, 4),
wherein continuously or batch-wise material (1) that is to be fragmented or weakened, respectively, is fed into the process area (2) and continuously or batch-wise material (1) is discharged from the process area (2), wherein at least a part of the material (1) which is discharged from the process area (2) is fed back into the process area (2) after is has undergone a further process step outside of the process area (2) and
wherein the further process step comprises a rinsing of the material that is to be fed back into the process area (2) with a first rinsing liquid, in particular with a first rinsing liquid having a lower conductivity than the process liquid which is present in the process area, **characterized in that** the electrical conductivity of the first rinsing liquid used for rinsing is determined and in dependency of the determined values the feeding of the first rinsing liquid used for rinsing and/or, where applicable, the conditioning of the first rinsing liquid is changed, in particular is controlled.

27. Method according to claim 26, wherein between the end of the rinsing of the material with the first rinsing liquid and the subsequent feeding back of the material into the process area (2) or the charging of the material with high voltage discharges in the process area (2), less than 5 minutes, in particular less than 3 minutes, pass.

28. Method according to one of the claims 26 to 27, wherein the first rinsing liquid used for rinsing is similar, in particular identical to the process liquid (5) which is fed into the process area (2).

29. Method according to one of the claims 26 to 28, wherein the first rinsing liquid used for rinsing is circulated in a circuit and is continuously or temporarily conditioned by withdrawal of ions, by dilution with process liquid of lower conductivity, by withdrawal of fines, by changing of its pH-value and/or by adding of complexing agents.

30. Method according to one of the claims 26 to 29, wherein the material discharged from the process area (2), in particular by screening, is separated into coarse material and fines and only the coarse material is fed back into the process area (2).

31. Method according to claim 30, wherein the amount of coarse material which is obtained by the separation into coarse material and fines is larger than the obtained amount of fines.

32. Method, in particular according to one of the preceding claims, of fragmenting and/or weakening of material (1), in particular of rock material or ore, by means of high voltage discharges, comprising the steps:
a) providing a process area (2) having a high voltage discharge gap formed between two electrodes (3, 4) which face each other at a distance;
b) feeding the material (1) that is to be fragmented or weakened, respectively, and a process liquid (5) into the process area (2) in such a way that in the intended fragmentation or weakening operation, respectively, the area between the two electrodes (3, 4) is filled with material (1) that is to be fragmented or weakened, respectively, and process liquid (5); and
c) fragmenting or weakening, respectively, the material (1) in the process area (2) by generating high voltage discharges between the two electrodes (3, 4),
wherein the material (1) which is fed into the process area (2) antecedent to the fragmenting or weakening, respectively, is rinsed with a second rinsing liquid, in particular with a second rinsing liquid having a lower conductivity than the process liquid which during the fragmenting or weakening, respectively, is present in the process area (2),
**characterized in that** the electrical conductivity of the second rinsing liquid used for rinsing is determined and in dependency of the determined values the feeding of the second rinsing liquid used for rinsing and/or, where applicable, the conditioning of the second rinsing liquid is changed, in particular controlled.

33. Method according to claim 32, wherein the rinsing with the second rinsing liquid takes place inside or outside of the process area (2).

34. Method according to claim 33, wherein the rinsing with the second rinsing liquid takes places outside of the process area (2) and wherein between the end of the rinsing of the material with the second rinsing liquid and the feeding of the material into the process area (2) or the charging of the material with high voltage discharges in the process area, less than 5 minutes, in particular less than 3 minutes pass.

35. Method according to one of the claims 32 to 34, wherein the second rinsing liquid used for rinsing is similar, in particular identical to the process liquid which is present in the process area (2) during fragmenting or weakening, respectively.

36. Method according to one of the claims 32 to 35, wherein the second rinsing liquid used for rinsing is circulated in a circuit and is continuously or temporarily conditioned by withdrawal of ions, by dilution with process liquid of lower conductivity, by withdrawal of fines, by changing of its pH-value and/or by adding of complexing agents.

37. Method according to one of the preceding claims, wherein water is used as process liquid.

38. Method according to one of the preceding claims, wherein a precious metal ore or semiprecious metal ore is used as material (1) that is to be fragmented and/or weakened, in particular a copper ore or a copper/gold ore.

39. Method according to one of the preceding claims, wherein an in particular mechanical comminution of the fragmented and/or weakened material, which results from the method, takes place.

40. High voltage electrode (3) for a process area (2) for conducting the method according to one of the preceding claims, comprising an isolator body (8) with a central conductor (14), at the working end of which, which end axially protrudes out of the isolator body (8), an electrode tip (15) is arranged, wherein the central conductor (14) and/or the isolator (8) at the working end comprises or comprise one or several feeding openings (6, 9, 10, 11), which open into one or several feeding channels (7), via which they can be fed from a location remote to the working end, in particular from the non-working end of the high voltage electrode (3), with a process liquid (5), in particular water, **characterized in that** the isolator body (8) is surrounded by a further element (17) which as such or in combination together with the isolator body (8) forms an annular gap (10) on the face side, which annular gap can be fed from a location remote to the working end, in particular from the non-working end, with process liquid (5), in particular water.

41. High voltage electrode (3) according to claim 40, wherein the central conductor (14) at its working end comprises one or several feeding openings (6) which are arranged on its face side, in particular one central feeding opening (6) and/or several feeding openings (6) arranged concentrically around the center of the electrode.

42. High voltage electrode (3) according to one of the claims 40 to 41, wherein the central conductor (14) in the area where on the working end side it leaves the isolator body (8), comprises at its outer circumference a circumferential radial ridge (16) and in particular, that the face side of this ridge (16) comprises feeding openings (6).

43. High voltage electrode (3) according to one of the claims 40 to 42, wherein the central conductor at its working end comprises one or several feeding openings arranged at its circumference, which in particular are equally distributed at its circumference.

44. High voltage electrode (3) according to one of the claims 40 to 43, wherein the central conductor (14) for feeding of the process liquid (5) to the feeding openings (6) comprises a central feeding channel (7).

45. High voltage electrode (3) according to one of the claims 40 to 44, wherein the isolator body (8) on its working end sided front face comprises one or several feeding openings (6), in particular several feeding openings (6) arranged concentrically around the center of the electrode.

46. High voltage electrode (3) according to one of the claims 40 to 45, wherein the isolator body (8) is surrounded by a further element which forms an arrangement of feeding orifices, which arrangement from a location remote to the working end, in particular from the non-working end, can be fed with process liquid (5), in particular water.

47. High voltage electrode (3) according to one of the claims 40 to 46, wherein the electrode tip (15) has the shape of a spherical calotte or of a paraboloid of revolution.

48. High voltage electrode (3) according to one of the claims 40 to 47, wherein the central conductor (14) is made of metal, in particular of copper, a copper alloy or of stainless steel.

49. Process area (2) with a high voltage electrode (3) according to one of the claims 40 to 48 for conducting the method according to one of the claims 1 to 39.

50. Process vessel forming an in particular closed process area (2) according to claim 49.

51. Plant for fragmenting and/or weakening of material (1), in particular of rock material or ore, by means of high voltage discharges, comprising a process vessel according to claim 50 as well as a high voltage pulse generator for generating high voltage discharges in the process area (2) formed by the process vessel.

## Revendications

1. Procédé de fragmentation et/ou de pré-affaiblissement du matériau (1), particulièrement du matériau de roche (1) ou du minerai, par des décharges à haute tension, comprenant les étapes:
a) de fournir une chambre de processus (2) avec une voie de décharge à haute tension entre deux électrodes (3, 4) arrangés l'un en face de l'autre à une distance d'électrodes;
b) d'introduire le matériau (1) à fragmenter ou bien à pré-affaiblir et un liquide de processus (5) dans la chambre de processus (2) de sorte que, pendant l'opération de fragmentation ou bien de pré-affaiblissement prévue, la région entre les deux électrodes est remplie de matériau (1) à fragmenter ou bien à pré-affaiblir et de liquide de processus (5); et
c) de fragmenter ou bien de pré-affaiblir le matériau (1) dans la chambre de processus (2) en générant des décharges à haute tension entre les deux électrodes (3, 4), du liquide de processus (5) étant évacué de la chambre de processus (2) et du liquide de processus (5) étant introduit dans la chambre de processus (2) pendant la fragmentation ou bien le pré-affaiblissement du matériau, et le liquide de processus (5) introduit ayant une conductivité électrique inférieure à celle du liquide de processus (5) évacué,
**caractérisé en ce que** la conductivité électrique du liquide de processus (5) situé dans la chambre de processus, la conductivité électrique du liquide de processus (5) évacué de la chambre de processus (2) et/ou la résistance de décharge entre les deux électrodes (3, 4) est déterminée et l'alimentation du liquide de processus (5) dans la chambre de processus et/ou, si applicable, le conditionnement du liquide de processus (5) est changé, particulièrement réglé, dépendant des valeurs déterminées.

2. Procédé selon la revendication 1, la conductivité du liquide de processus (5) alimenté étant comprise entre 0.2 micro-Siemens par cm et 5000 micro-Siemens par cm.

3. Procédé selon l'une des revendications précédentes, l'évacuation et l'alimentation du liquide de processus (5) se déroulant simultanément.

4. Procédé selon l'une des revendications précédentes, les volumes du liquide de processus alimenté et évacué étant essentiellement identiques.

5. Procédé selon l'une des revendications précédentes, l'alimentation et/ou l'évacuation du liquide de processus (5) se déroulant de manière continue ou intermittente.

6. Procédé selon l'une des revendications précédentes, le liquide de processus évacué (5) étant soumis à une étape de conditionnement, pendant laquelle sa conductivité électrique est réduite, et ensuite étant alimenté de nouveau entièrement ou partiellement dans la chambre de processus (2).

7. Procédé selon la revendication 6, le liquide de processus (5) étant conditionné par une extraction des ions, par dilution avec du liquide de processus avec une plus faible conductivité, par extraction de matériau fin, par changement de sa valeur PH et/ou par addition des agents complexants.

8. Procédé selon l'une des revendications 6 à 7, la chambre de processus (2) étant connectée avec l'entrée et sortie d'une installation de traitement de liquide de processus pour diminuer la conductivité électrique du liquide de processus (5), afin de former un circuit de liquide de processus, et du liquide de processus (5) étant circulé dans ce circuit en extrayant du liquide de processus (5) de la chambre de processus dans un premier endroit et l'alimenter dans l'installation de traitement de liquide de processus, sa conductivité électrique étant réduite dans l'installation de traitement de liquide de processus et ensuite étant alimenté de nouveau entièrement ou partiellement dans la chambre de processus (2) dans un deuxième endroit de la chambre de processus (2).

9. Procédé selon l'une des revendications précédentes, l'alimentation de liquide de processus (5) se déroulant de sorte qu'une introduction ciblée du liquide de processus (5) dans la zone de réaction (R) entre les deux électrodes (3, 4) résulte.

10. Procédé selon l'une des revendications précédentes, l'alimentation et l'évacuation de liquide de processus (5) se déroulant de sorte que le liquide de processus (5) alimenté passe entre les deux électrodes (3, 4) à travers la zone de réaction, particulièrement de haut en bas ou de bas en haut ou dans une direction du centre de la zone de réaction (R) radialement vers l'extérieur.

11. Procédé selon l'une des revendications précédentes, une alimentation de liquide de processus (5) se déroulant via l'une des électrodes (3; 4) ou les deux électrodes (3, 4).

12. Procédé selon la revendication 11, une alimentation de liquide de processus (5) se déroulant via une ou plusieurs ouvertures d'alimentation (6, 9, 10, 11) arrangées sur la face de la correspondante électrode (3), particulièrement via une ouverture centrale et/ou via plusieurs ouvertures d'alimentation arrangées de manière concentrique autour du centre des électrodes.

13. Procédé selon l'une des revendications 11 à 12, une ou plusieurs électrodes en forme de barre (3) étant utilisées et une alimentation de liquide de processus (5) se déroulant via une ou plusieurs ouvertures d'alimentation (6, 9, 10, 11) arrangées à la circonférence de la correspondante électrode (3), particulièrement par plusieurs ouvertures d'alimentation distribuées uniformément sur la circonférence des électrodes.

14. Procédé selon l'une des revendications 12 à 13, l'alimentation de liquide de processus (5) aux ouvertures d'alimentation (6, 9, 10, 11) se déroulant via un perçage d'alimentation (7) dans la correspondante électrode (3).

15. Procédé selon l'une des revendications précédentes, une ou plusieurs électrodes (3) entourées par un isolateur (8) étant utilisées et une alimentation de liquide de processus (5) se déroulant via l'isolateur (8) d'une ou des deux électrodes (3).

16. Procédé selon la revendication 15, une alimentation de liquide de processus (5) se déroulant via une ou plusieurs ouvertures d'alimentation (6, 9, 10, 11) arrangées sur la face du correspondant isolateur (8), particulièrement via plusieurs ouvertures d'alimentation (6, 9, 10, 11) arrangées de manière concentrique au correspondant isolateur (8).

17. Procédé selon l'une des revendications précédentes, une alimentation de liquide de processus (5) se déroulant via un arrangement de buses d'alimentation (9) entourant de manière concentrique la correspondante électrode (3, 4) ou son isolateur (8).

18. Procédé selon l'une des revendications précédentes, une alimentation de liquide de processus (5) se déroulant via un passage annulaire (10) entourant de manière concentrique la correspondante électrode (3, 4) ou son isolateur (8).

19. Procédé selon l'une des revendications précédentes, une chambre de processus (2) étant prévue, en cas de laquelle les deux électrodes (3, 4) sont arrangées l'une au-dessus de l'autre, vue en direction de la pesanteur, et en cas de laquelle l'électrode basse (4) est formée au fond de la chambre de processus (2).

20. Procédé selon la revendication 19, l'alimentation de liquide de processus (5) se déroulant via une ou plusieurs ouvertures d'alimentation (11) au fond de la chambre de processus (2).

21. Procédé selon l'une des revendications 19 à 20, l'évacuation de liquide de processus (5) se déroulant via une ou plusieurs ouvertures d'évacuation (12) au fond de la chambre de processus (2).

22. Procédé selon l'une des revendications 1 à 18, une chambre de processus étant prévue, en cas de laquelle les deux électrodes sont arrangées l'une à côté de l'autre, vue en direction de la pesanteur, et particulièrement les deux électrodes ayant un isolateur et étant soumises à un potentiel inégale au potentiel de masse.

23. Procédé selon l'une des revendications précédentes, des différentes ouvertures (12; 13) étant utilisées afin d'évacuer du liquide de processus (5) de la chambre de processus (2) et d'extraire du matériau fractionné ou bien pré-affaibli (1) de la chambre de processus (2).

24. Procédé selon l'une des revendications 19 à 23, du matériau fractionné ou bien pré-affaibli étant extrait via une, particulièrement centrale, ou plusieurs ouvertures d'extraction (13) au fond de la chambre de processus (2).

25. Procédé selon l'une des revendications précédentes, du matériau fractionné ou bien pré-affaibli étant alimenté dans la chambre de processus (2) de manière continue ou intermittente et du matériau fractionné ou bien pré-affaibli de manière continue ou intermittente étant évacué de la chambre de processus (2).

26. Procédé, particulièrement selon l'une des revendications précédentes, de fragmentation et/ou de pré-affaiblissement du matériau (1), particulièrement du matériau de roche (1) ou du minerai, par des décharges à haute tension, comprenant les étapes:
a) de fournir une chambre de processus (2) avec une voie de décharge à haute tension entre deux électrodes (3, 4) arrangés l'un en face de autre à une distance d'électrodes;
b) d'introduire le matériau (1) à fragmenter ou bien à pré-affaiblir et un liquide de processus (5) dans la chambre de processus (2) de sorte que pendant l'opération de fragmentation ou bien de pré-affaiblissement prévue la région entre les deux électrodes est remplie de matériau (1) à fragmenter ou bien à pré-affaiblir et de liquide de processus (5);
c) de fragmenter ou bien de pré-affaiblir le matériau (1) dans la chambre de processus (2) en générant des décharges à haute tension entre les deux électrodes (3, 4), du matériau (1) à fragmenter ou bien à pré-affaiblir étant alimenté dans la chambre de processus de manière continue ou intermittente et du matériau étant évacué de la chambre de processus de manière continue ou intermittente, au moins une partie du matériau (1) évacué de la chambre de processus (2) étant alimenté de nouveau dans la chambre de processus (2) après avoir été soumis à une étape de processus additionnelle hors de la chambre de processus (2) et l'étape de processus additionnelle comprenant un rinçage du matériau à alimenter de nouveau dans la chambre de processus (2) avec un premier liquide de rinçage, particulièrement avec un premier liquide de rinçage avec une conductivité électrique inférieure à celle du liquide de processus (5) présent dans la chambre de processus,
**caractérisé en ce que** la conductivité électrique du premier liquide de rinçage utilisé pour le rinçage est déterminée et, dépendant des valeurs déterminées, l'alimentation du premier liquide de rinçage utilisé pour le rinçage et/ou, si applicable, le conditionnement du premier liquide de rinçage est changé, particulièrement réglé.

27. Procédé selon la revendication 26, moins de 5 minutes passant, particulièrement moins de 3 minutes passant entre la fin du rinçage du matériau avec le premier liquide de rinçage et la nouvelle alimentation ultérieure du matériau dans la chambre de processus (2) ou l'application des décharges de haute tension au matériau dans la chambre de processus (2).

28. Procédé selon l'une des revendications 26 à 27, le premier liquide de rinçage utilisé pour le rinçage étant similaire, particulièrement identique, au liquide de processus (5) introduit dans la chambre de processus (2).

29. Procédé selon l'une des revendications 26 à 28, le premier liquide de rinçage pour rincer étant circulé dans un circuit et étant conditionné par une extraction des ions, par dilution avec du liquide de processus avec une faible conductivité, par extraction de matériau fin, par changement de sa valeur PH et/ou par addition des agents complexants.

30. Procédé selon l'une des revendications 26 à 29, le matériau évacué de la chambre de processus (2) étant séparé en matériau grossier et matériau fin, particulièrement par tamisage, et seulement le matériau grossier étant introduit de nouveau dans la chambre de processus (2).

31. Procédé selon la revendication 30, la quantité de matériau grossier obtenue par séparation en matériau grossier et matériau fin étant supérieure à la quantité obtenue de matériau fin.

32. Procédé, particulièrement selon l'une des revendications précédentes, de fragmentation et/ou de pré-affaiblissement du matériau (1), particulièrement du matériau de roche (1) ou du minerai, par des décharges à haute tension, comprenant les étapes:
a) de fournir une chambre de processus (2) avec une voie de décharge à haute tension entre deux électrodes (3, 4) arrangés l'un en face de autre à une distance d'électrodes;
b) d'introduire le matériau (1) à fragmenter ou bien à pré-affaiblir et un liquide de processus (5) dans la chambre de processus (2) de sorte que pendant l'opération de fragmentation ou bien de pré-affaiblissement prévue la région entre les deux électrodes est remplie de matériau (1) à fragmenter ou bien à pré-affaiblir et de liquide de processus (5);
c) de fragmenter ou bien de pré-affaiblir le matériau (1) dans la chambre de processus (2) en générant des décharges à haute tension entre les deux électrodes (3, 4),
le matériau (1) alimenté dans la chambre de processus (2) étant rincé avant la fragmentation ou bien le pré-affaiblissement avec un deuxième liquide de rinçage, particulièrement avec un deuxième liquide de rinçage avec une conductivité électrique inférieure à celle du liquide de processus (5) présent dans la chambre de processus (2),
**caractérisé en ce que** la conductivité électrique du deuxième liquide de rinçage utilisé pour le rinçage est déterminée et, dépendant des valeurs déterminées, l'alimentation du deuxième liquide de rinçage utilisé pour le rinçage et/ou, si applicable, le conditionnement du deuxième liquide de rinçage est changé, particulièrement réglé.

33. Procédé selon la revendication 32, le rinçage avec le deuxième liquide de rinçage se déroulant à l'intérieur ou à l'extérieur de la chambre de processus (2).

34. Procédé selon la revendication 33, le rinçage avec le deuxième liquide de rinçage se déroulant hors de la chambre de processus (2) et moins de 5 minutes passant, particulièrement moins de 3 minutes passant entre la fin du rinçage du matériau avec le deuxième liquide de rinçage et la nouvelle alimentation ultérieure du matériau dans la chambre de processus (2) ou l'application des décharges de haute tension au matériau dans la chambre de processus.

35. Procédé selon l'une des revendications 32 à 34, le deuxième liquide de rinçage utilisé pour le rinçage étant similaire, particulièrement identique, au liquide de processus (5) présent dans la chambre de processus (2) pendant la fragmentation ou bien le pré-affaiblissement.

36. Procédé selon l'une des revendications 32 à 35, le deuxième liquide de rinçage pour rincer étant circulé dans un circuit et étant conditionné par une extraction des ions, par dilution avec du liquide de processus avec une faible conductivité, par extraction de matériau fin, par changement de sa valeur PH et/ou par addition des agents complexants.

37. Procédé selon l'une des revendications précédentes, de l'eau étant utilisée comme liquide de processus.

38. Procédé selon l'une des revendications précédentes, un minerai de métal précieux ou de métal semi-précieux étant utilisé comme matériau (1) à fragmenter ou à pré-affaiblir, particulièrement un minerai de cuivre ou un minerai de cuivre/or.

39. Procédé selon l'une des revendications précédentes, un particulièrement mécanique concassage du matériau fragmenté et/ou pré-affaibli obtenu du procédé étant effectué.

40. Électrode à haute tension (3) pour une chambre de processus (2) pour exécuter le procédé selon l'une des revendications précédentes, comprenant un corps d'isolation (8) avec un conducteur central (14), à l'extrémité de travail, qui fait saille axialement du corps d'isolation (8), duquel une pointe d'électrode (15) étant arrangée, le conducteur central (14) et/ou l'isolateur (8) ayant à l'extrémité de travail une ou plusieurs ouvertures d'alimentation (6, 9, 10, 11) qui s'ouvrent dans une ou plusieurs canaux d'alimentation (7) via lesquels elles peuvent être alimentées avec du liquide de processus (5), particulièrement de l'eau, à partir d'un endroit loin de l'extrémité de travail, particulièrement à partir de l'autre extrémité de l'électrode à haute tension (3),
**caractérisé en ce que** le corps d'isolation (8) est entouré par un autre composant (17) formant soi-même ou ensemble avec le corps d'isolation (8) un passage annulaire (10) frontal qui peut être alimenté avec du liquide de processus (5), particulièrement de l'eau, à partir d'un endroit loin de l'extrémité de travail, particulièrement à partir de l'autre extrémité.

41. Électrode à haute tension (3) selon la revendication 40, le conducteur centrale (14) ayant à son extrémité de travail une ou plusieurs ouvertures d'alimentation (6) frontales, particulièrement une ouverture d'alimentation centrale (6) et/ou plusieurs ouvertures d'alimentation (6) arrangées de manière concentrique autour du centre d'électrode.

42. Électrode à haute tension (3) selon l'une des revendications 40 à 41, le conducteur central (14) ayant un boudin (16) radial périphérique à sa circonférence extérieure dans la zone de sortie du corps d'isolation (8) du côté de l'extrémité de travail, et particulièrement la face de ce boudin (16) ayant des ouvertures d'alimentation (6).

43. Électrode à haute tension (3) selon l'une des revendications 40 à 42, le conducteur central ayant à son extrémité de travail une ou plusieurs ouvertures d'alimentation arrangées sur sa circonférence, qui sont particulièrement distribuées uniformément sur sa circonférence.

44. Électrode à haute tension (3) selon l'une des revendications 40 à 43, le conducteur central (14) ayant un canal d'alimentation central (7) pour l'alimentation du liquide de processus (5) aux ouvertures d'alimentation (6).

45. Électrode à haute tension (3) selon l'une des revendications 40 à 44, le corps d'isolation (8) ayant une ou plusieurs ouvertures d'alimentation (6) sur sa face du côté de l'extrémité de travail, particulièrement plusieurs ouvertures d'alimentation (6) arrangées de manière concentrique autour du centre de l'électrode.

46. Électrode à haute tension (3) selon l'une des revendications 40 à 45, le corps d'isolation (8) étant entouré par un autre composant formant un arrangement de buses d'entrée qui peuvent être alimentées avec du liquide de processus (5), particulièrement de l'eau, à partir d'un endroit loin de l'extrémité de travail, particulièrement à partir de l'autre extrémité.

47. Électrode à haute tension (3) selon l'une des revendications 40 à 46, la pointe de l'électrode étant en forme d'une calotte sphérique ou d'un paraboloïde de révolution.

48. Électrode à haute tension (3) selon l'une des revendications 40 à 47, le conducteur central (14) étant en métal, particulièrement en cuivre, un alliage de cuivre ou un acier inoxydable.

49. Chambre de processus (2) avec une électrode à haute tension (3) selon l'une des revendications 40 à 48 pour exécuter le procédé selon l'une des revendications 1 à 39.

50. Récipient de processus formant une chambre de processus (2), particulièrement fermée, selon la revendication 49.

51. Installation de fragmentation et/ou de pré-affaiblissement du matériau (1), particulièrement du matériau de roche (1) ou du minerai, par des décharges à haute tension, comprenant un récipient de processus selon la revendication 50 ainsi qu'un générateur d'impulsions à haute tension pour générer des décharges à haute tension dans la chambre de processus (2) formée par le récipient de processus (2).
